# EUROPÄISCHE PATENTSCHRIFT

(11) **EP 3 110 626 B1**
(45) Veröffentlichungstag und Bekanntmachung des Hinweises auf die Patenterteilung: **26.06.2019**
(21) Anmeldenummer: 15701510.8
(22) Anmeldetag: 21.01.2015
(51) Int. Cl.: B41J 2/045, B41J 2/21, B41J 2/155, B41J 25/00, B41J 29/393

(54) **VERFAHREN ZUM ANPASSEN VON RELATIVEN EINSTELLUNGEN VON DRUCKKÖPFEN SOWIE EINE DRUCKMASCHINE**
METHOD FOR ALIGNING RELATIVE ADJUSTMENTS OF PRINT HEADS AND A PRINTING MACHINE
PROCÉDURE POUR ALIGNER DES AJUSTAGES RELATIFS DE TÊTES D'IMPRESSION ET IMPRIMANTE

(30) Priorität: 26.02.2014 DE 102014203420
(43) Veröffentlichungstag der Anmeldung: 04.01.2017
(73) Patentinhaber: Koenig & Bauer AG, 97080 Würzburg (DE)
(72) Erfinder: REDER, Wolfgang, 97209 Veitshöchheim (DE)
(74) Vertreter: Koenig & Bauer AG
(86) Internationale Anmeldenummer: PCT/EP2015/051082
(87) Internationale Veröffentlichungsnummer: WO 2015/128118

(56) Entgegenhaltungen:
- EP-A2- 1 938 991
- US-A1- 2002 041 299
- US-A1- 2002 041 299
- US-A1- 2011 273 502
- US-A1- 2011 273 502
- US-A1- 2012 033 006
- US-A1- 2012 033 006

## Beschreibung

Die Erfindung betrifft ein Verfahren zum Anpassen von relativen Einstellungen von Druckköpfen gemäß den Merkmalen des Anspruches 1 sowie eine Druckmaschine gemäß dem Oberbegriff des Anspruches 9.

Es sind unterschiedliche Druckverfahren bekannt, die in Druckmaschinen zum Einsatz kommen können. Ein solches Druckverfahren ist der Tintenstrahldruck oder Ink-Jet-Druck. Dabei werden einzelne Beschichtungsmitteltropfen aus Düsen von Druckköpfen ausgestoßen und derart auf einen Bedruckstoff übertragen, dass sich auf dem Bedruckstoff ein Druckbild ergibt. Durch einzelne Ansteuerung einer Vielzahl von Düsen können so unterschiedliche Druckbilder geschaffen werden. Es gibt keine feste Druckform und somit ist es möglich, jedes einzelne Druckprodukt individuell zu gestalten. Dadurch können personalisierte Druckprodukte hergestellt werden und/oder auf Grund der Einsparung der Druckformen kleine Auflagen von Druckprodukten zu geringen Kosten hergestellt werden.

Eine exakte Übereinstimmung eines Druckbildes auf Vorder- und Rückseite eines beidseitig bedruckten Bedruckstoffes nennt man Register (DIN 16500-2). Im Mehrfarbendruck spricht man vom Passer (DIN 16500-2), wenn einzelne Druckbilder verschiedener Farben exakt passend zu einem Bild zusammengefügt werden. Auch im Zusammenhang mit dem Tintenstrahldruck sind geeignete Maßnahmen zu treffen, um Passer und/oder Register einzuhalten.

Wenn eine Druckeinheit mehr als einen Druckkopf aufweist, sind passende Einstellungen von Druckköpfen untereinander wichtig, um ein qualitativ hochwertiges Druckergebnis zu erzielen. Beispielsweise müssen die Druckköpfe bezüglich ihrer relativen Position korrekt ausgerichtet sein und zum richtigen Zeitpunkt angesteuert werden. Dafür kommen teils aufwendige Verfahren und/oder Vorrichtungen zum Einsatz.

Durch die EP 2 202 081 A1, die DE 10 2011 076 899 A1 und die JP 2003-063707 A ist jeweils eine Druckmaschine bekannt, wobei die Druckmaschine eine erste Druckeinheit aufweist, die zumindest einen Tintenstrahldruckkopf aufweist.

Durch die WO 2013/040455A1 ist eine Positioniervorrichtung bekannt, mittels der ein Druckkopf in und entgegen zumindest einer Richtung bewegbar ist.

Durch die EP 0 938 973 A2 ist ein Verfahren bekannt, bei dem unterschiedlichen Farben zugeordnete Tintenstrahldruckköpfe in einem ersten Vorgang zueinander ausgerichtet werden und danach je Farbe ein an dem ersten Vorgang beteiligter Druckkopf als Referenzdruckkopf genutzt wird, um andere Druckköpfe der jeweiligen Farbe relativ zu diesem Referenzdruckkopf auszurichten.

Durch die EP 2 444 850 A2 ist ein Verfahren bekannt, bei dem LED-Druckköpfe zueinander ausgerichtet werden.

Durch die US 2012 / 0 038 697 A1 ist ein Verfahren bekannt, bei dem Druckköpfe zueinander ausgerichtet werden.

Durch die US 2010 / 0 182 382 A1 ist ein bewegbarer Sensor bekannt, der dazu dient, Einstellungen von unterschiedlichen Druckköpfen relativ zueinander zu erfassen.

Durch die US 2011/0273502 A1 ist eine Druckmaschine und ein Verfahren bekannt, bei dem mittels eines Sensors, der als Sensor-Array ausgeführt ist, ein gedrucktes Bild erfasst wird. Der Sensor ist entweder so groß, dass er nicht bewegt werden muss, um das Druckbild komplett zu erfassen, oder dieser eine Sensor wird entlang des Bedruckstoffs bewegt.

Durch die US 2002/0041299 A1 ist ein Verfahren und eine Vorrichtung bekannt, bei dem bzw. bei der zunächst eine Anpassung von relativen Lagen von Druckköpfen in einer Längsrichtung und danach in einer Querrichtung erfolgt. Eine Erfassung erfolgt jeweils der Reihe nach zwischen benachbarten Druckköpfen.

Durch die US 2012/0033006 A1 ist ein Verfahren und eine Druckmaschine bekannt, bei dem bzw. bei der mittels eines Liniensensors ein Druckbild erfasst wird. Es werden Druckköpfe einzelner Farben zueinander ausgereichtet und es werden danach Anpassungen zwischen Druckköpfen unterschiedlicher Farben untereinander ausgeführt. Der Erfindung liegt die Aufgabe zugrunde, ein Verfahren zum Anpassen von relativen Einstellungen von Druckköpfen sowie eine Druckmaschine zu schaffen.

Die Aufgabe wird erfindungsgemäß durch die Merkmale des Anspruches 1 und die Merkmale des Anspruches 9 gelöst.

In einem Verfahren zum Anpassen von bevorzugt relativen Einstellungen von Druckköpfen zumindest einer und weiter bevorzugt genau einer Druckeinheit, beispielsweise einer Druckmaschine, werden bevorzugt geometrische Positionierungen und/oder Ansteuerzeitpunkte, insbesondere Tropfenausstoßzeitpunkte dieser Druckköpfe angepasst. Bei den relativen Einstellungen handelt es sich zusätzlich oder alternativ zu den geometrischen Positionierungen und/oder Ansteuerzeitpunkten, insbesondere Tropfenausstoßzeitpunkten beispielsweise um relative Einstellungen, die zumindest eine Farbdichte und/oder zumindest eine Flächendeckung und/oder zumindest eine Punktgröße von erzeugten Bildpunkten betreffen. Bevorzugt werden zumindest vier derartige Druckköpfe bezüglich ihrer relativen Einstellungen zueinander angepasst. Wenn im Vorangegangenen und im Folgenden von relativen Einstellungen in der Mehrzahl die Rede ist, so ist damit insbesondere auch ein solcher Fall gemeint, in dem nur ein Parameter auf nur zwei Druckköpfe bezogen betrachtet wird. Jeder der Druckköpfe weist zumindest eine entsprechende Einstellung auf, was durch den Ausdruck der relativen Einstellungen der Druckköpfe zueinander beschrieben wird.

Durch eine Einteilung des Verfahrens zumindest in zumindest einen ersten Teilerfassungsvorgang, zumindest einen zweiten Teilerfassungsvorgang und zumindest einen Gesamterfassungsvorgang ergibt sich insbesondere eine Zeitersparnis für das gesamte Verfahren. Der zumindest eine Gesamterfassungsvorgang gewährleistet dabei dennoch ein optimiertes Verfahrensergebnis. Teilerfassungsvorgänge sind spezielle Erfassungsvorgänge. Der zumindest eine Gesamterfassungsvorgang ist zumindest ein spezieller Erfassungsvorgang.

Beim Anpassen von relativen Einstellungen wie beispielsweise geometrischen Positionierungen und/oder Ansteuerzeitpunkten, insbesondere Tropfenausstoßzeitpunkten werden üblicherweise zunächst in zumindest einem Erfassungsvorgang die zunächst herrschenden Bedingungen festgestellt, beispielsweise indem Daten zu den relativen Einstellungen erfasst werden, insbesondere mittels Einstellungssensoren. Zumindest im Fall von geometrischen Positionierungen und/oder Ansteuerzeitpunkten, insbesondere Tropfenausstoßzeitpunkten geschieht dies bevorzugt mittels optischer Sensoren. Die Einstellungssensoren können beispielsweise auf jeweils zumindest einen oder bevorzugt zumindest zwei Druckköpfe ausgerichtet sein und/oder können auf einen Bedruckstoff und/oder einen Transportweg des Bedruckstoffs ausgerichtet sein, so dass sie ein Druckbild, insbesondere zumindest ein Testdruckbild erfassen können, das von zumindest zwei Druckköpfen gemeinsam erzeugt wurde. Danach werden bevorzugt in zumindest einem Einstellvorgang die relativen Einstellungen angepasst. Im Fall von geometrischen Positionierungen werden bei diesem Einstellvorgang beispielsweise die relativen Anordnen der Druckköpfe zueinander neu eingestellt, insbesondere die relativen, auf eine axiale Richtung oder Querrichtung bezogenen Positionen der Druckköpfe zueinander. Die axiale Richtung oder Querrichtung ist dabei bevorzugt eine Richtung, die sich parallel zu einer Rotationsachse einer Bedruckstoffrolle und/oder zu einer Rotationsachse zumindest eines Zentralzylinders und/oder zu einer Rotationsachse eines in der Druckeinheit angeordneten Bedruckstoffleitelements und/oder orthogonal zu einer für Bedruckstoff vorgesehenen Transportrichtung erstreckt. Im Fall von Ansteuerzeitpunkten, insbesondere Tropfenausstoßzeitpunkten werden bevorzugt die Zeitpunkte aneinander angepasst, zu denen die jeweiligen Druckköpfe Beschichtungsmittel ausstoßen.

Das Verfahren zeichnet sich alternativ oder zusätzlich bevorzugt dadurch aus, dass die in dem zumindest einen ersten Teilerfassungsvorgang erfassten Daten insbesondere zu relativen Einstellungen der zumindest zwei Druckköpfe der ersten Teilmenge von Druckköpfen zueinander und/oder die in dem zumindest einen zweiten Teilerfassungsvorgang erfassten Daten insbesondere zu relativen Einstellungen der zumindest zwei nicht der ersten Teilmenge angehörenden Druckköpfe der zweiten Teilmenge von Druckköpfen zueinander und/oder die in dem zumindest einen Gesamterfassungsvorgang erfassten Daten insbesondere zu zumindest einer relativen Einstellung des zumindest einen ersten Druckkopfs der ersten Teilmenge und des zumindest einen zweiten Druckkopfs der zweiten Teilmenge zueinander mittels zumindest zweier zumindest bezüglich der Querrichtung bewegbarer Einstellungssensoren erfasst werden.

Der zumindest eine Erfassungsvorgang und der zumindest eine Einstellvorgang bilden zusammen bevorzugt zumindest einen Anpassungsvorgang. Bevorzugt wird der jeweilige Anpassungsvorgang ausgeführt und beendet, bevor der jeweils nächste Anpassungsvorgang begonnen wird. Insbesondere gehen dann veränderte relative Einstellungen bereits als gesicherte Ausgangswerte für weitere Erfassungsvorgänge ein. Es ist aber auch möglich, zunächst mehrere oder alle Erfassungsvorgänge durchzuführen, bevor zumindest einer oder mehrere oder alle Einstellvorgänge begonnen werden. Insbesondere kann auf diese Weise eine schnelle, zumindest teilweise gleichzeitige Erfassung mehrerer oder aller relativen Einstellungen der Druckköpfe vorgenommen werden und daraus neue Einstellungen für alle Druckköpfe abgeleitet werden, die dann in zeitgleichen Einstellvorgängen durchgeführt werden können. Insbesondere laufen bevorzugt zumindest der zumindest eine erste Teilerfassungsvorgang und der zumindest eine zweite Teilerfassungsvorgang zumindest teilweise gleichzeitig ab.

Bevorzugt werden in jedem Erfassungsvorgang Daten zumindest zweier Druckköpfe erfasst, deren relative Einstellungen zueinander angepasst werden sollen. Diese zumindest zwei und bevorzugt genau zwei Druckköpfe bilden dann bevorzugt eine Gruppe von Druckköpfen. Beispielsweise werden diese Daten aus einem Testdruckbild gewonnen, das von beiden Druckköpfen erzeugt wird. Ein Sensor nimmt dann bevorzugt zumindest einen solchen Teil dieses Testdruckbilds auf, der sowohl Bestandteile enthält, die von zumindest einem der zumindest zwei Druckköpfe stammen, als auch Bestandteile, die von zumindest einem anderen der zumindest zwei Druckköpfe stammen. Aus diesem Testdruckbild können dann notwendige Veränderungen in den relativen Einstellungen abgeleitet werden, beispielsweise eine Veränderung der relativen Ausstoßzeitpunkte und/oder eine Veränderung der relativen geometrischen Position, insbesondere bezüglich der axialen Richtung oder Querrichtung.

Insbesondere aus den durch die Erfassungsvorgänge gewonnen Daten werden beispielweise neue Einstellungen berechnet und im Anschluss in jeweils einem einzigen Vorgang eingestellt. Alternativ wird iterativ zumindest eine Erfassung vorgenommen und danach eine relative Einstellung verändert und in wiederholten Erfassungsvorgängen und Einstellvorgängen eine relative Einstellung gefunden, die entsprechenden Anforderungen genügt, beispielsweise Anforderungen an eine maximale Abweichung von relativen Positionen von Druckköpfen zueinander.

Bevorzugt werden in zumindest einem ersten Teilerfassungsvorgang Daten zu relativen Einstellungen zumindest zweier Druckköpfe einer ersten Teilmenge von Druckköpfen zueinander erfasst. Bevorzugt werden in zumindest einem zweiten Teilerfassungsvorgang Daten zu relativen Einstellungen zumindest zweier nicht der ersten Teilmenge angehörender Druckköpfe einer zweiten Teilmenge von Druckköpfen zueinander erfasst. Der zumindest eine erste Teilerfassungsvorgang und der zumindest eine zweite Teilerfassungsvorgang finden bevorzugt zumindest teilweise gleichzeitig statt. Dadurch kann Zeit eingespart werden, weil die relativen Einstellungen der zumindest einen ersten Teilmenge von Druckköpfen untereinander erfasst und bevorzugt auch eingestellt werden können, während zur gleichen Zeit und insbesondere nicht erst im Anschluss die relativen Einstellungen der zumindest einen zweiten Teilmenge von Druckköpfen untereinander erfasst und bevorzugt auch eingestellt werden können.

Bevorzugt werden in zumindest einem Gesamterfassungsvorgang Daten zu zumindest einer relativen Einstellung zumindest eines ersten Druckkopfs der zumindest einen ersten Teilmenge und zumindest eines zweiten Druckkopfs der zumindest einen zweiten Teilmenge zueinander erfasst. Dadurch wird ein Abgleich der relativen Einstellungen der Druckköpfe der zumindest einen ersten Teilmenge und der Druckköpfe der zumindest einen zweiten Teilmenge ermöglicht. Es sind unterschiedliche Varianten von Reihenfolgen möglich. In einer ersten Variante werden zunächst die relativen Einstellungen der Druckköpfe innerhalb der Teilmengen zueinander erfasst und gegebenenfalls neu eingestellt und im Anschluss an zumindest einem Paar von Druckköpfen unterschiedlicher Teilmengen deren relativen Einstellungen überprüft und mit daraus abgeleiteten Daten neue Einstellungen für alle Druckköpfe zumindest einer der beiden Teilmengen abgeleitet. Beispielsweise werden zunächst die Druckköpfe einer ersten Teilmenge bezüglich ihrer axialen Positionen untereinander aneinander angepasst und zugleich die Druckköpfe einer zweiten Teilmenge bezüglich ihrer axialen Positionen untereinander aneinander angepasst und im Anschluss aus den Daten des Gesamterfassungsvorgangs neue Einstellungen für alle Druckköpfe der ersten Teilmenge abgeleitet, die dann gemeinsam um einen gleichen Weg in der axialen Richtung bewegt werden. In einer zweiten Variante werden zunächst relative Einstellungen zweier Druckköpfe unterschiedlicher Teilmengen zueinander erfasst und danach sämtliche Druckköpfe der diese jeweils enthaltenden Teilmengen bezüglich ihrer Einstellungen an den jeweiligen dieser beiden Druckköpfe angepasst. Auf diese Weise findet ein gleichzeitiger Anpassungsvorgang in den beiden Teilmengen statt, der von vornherein zu einer insgesamt angestrebten Anpassung einer die Teilmengen enthaltenden Gesamtmenge von Druckköpfen führt.

Bevorzugt weist die erste Teilmenge zumindest zwei, weiter bevorzugt zumindest drei, noch weiter bevorzugt zumindest vier und noch weiter bevorzugt zumindest sechs Druckköpfe auf. Bevorzugt weist die zweite Teilmenge zumindest zwei, weiter bevorzugt zumindest drei, noch weiter bevorzugt zumindest vier und noch weiter bevorzugt zumindest sechs Druckköpfe auf.

Unabhängig davon, was zuerst stattfindet, läuft bevorzugt der zumindest eine Gesamterfassungsvorgang weder mit dem zumindest einen ersten Teilerfassungsvorgang, noch mit dem zumindest einen zweiten Teilerfassungsvorgang gleichzeitig ab. Insbesondere läuft zu jedem Zeitpunkt des Ablaufs des Verfahrens höchstens entweder der zumindest eine Gesamterfassungsvorgang einerseits oder der zumindest eine erste Teilerfassungsvorgang und/oder der zumindest eine zweite Teilerfassungsvorgang andererseits ab. Bevorzugt läuft der zumindest eine Gesamterfassungsvorgang zumindest teilweise und bevorzugt vollständig vor dem zumindest einen ersten Teilerfassungsvorgang und vor dem zumindest einen zweiten Teilerfassungsvorgang ab. Weiter bevorzugt läuft der zumindest eine Gesamterfassungsvorgang zumindest teilweise und bevorzugt vollständig nach dem zumindest einen ersten Teilerfassungsvorgang und nach dem zumindest einen zweiten Teilerfassungsvorgang ab.

Bevorzugt werden in zumindest einem Einstellvorgang die relativen Einstellungen zumindest zweier der bevorzugt zumindest vier Druckköpfe zueinander verändert. Ein Teileinstellvorgang ist beispielsweise ein Vorgang, durch den relative Einstellungen von Druckköpfen einer Teilmenge aneinander angepasst werden. Bevorzugt gibt es zumindest einen ersten Teileinstellvorgang für die zumindest eine erste Teilmenge und gibt es zumindest einen zweiten Teileinstellvorgang für die zumindest eine zweite Teilmenge. Bevorzugt gibt es zumindest einen Gesamteinstellvorgang für die relative Einstellung jeweils zumindest eines Druckkopfs der zumindest einen ersten Teilmenge und der zumindest einen zweiten Teilmenge zueinander. Das Verfahren zeichnet sich also bevorzugt dadurch aus, dass in dem zumindest einen ersten Teileinstellvorgang die relativen Einstellungen der zumindest zwei Druckköpfe der zumindest einen ersten Teilmenge zueinander verändert werden und/oder dass in dem zumindest einen zweiten Teileinstellvorgang die relativen Einstellungen der zumindest zwei Druckköpfe der zumindest einen zweiten Teilmenge zueinander verändert werden und/oder dass in dem zumindest einen Gesamteinstellvorgang die relativen Einstellung des zumindest einen ersten Druckkopfs der ersten Teilmenge und des zumindest einen zweiten Druckkopfs der zweiten Teilmenge zueinander verändert werden. Weiter bevorzugt werden in dem Gesamteinstellvorgang die relativen Einstellungen des zumindest einen ersten Druckkopfs der ersten Teilmenge zu sämtlichen Druckköpfen der zweiten Teilmenge verändert. Teileinstellvorgänge sind spezielle Einstellvorgänge. Der zumindest eine Gesamteinstellvorgang ist zumindest ein spezieller Einstellvorgang.

Wie beschrieben werden die relativen Einstellungen der zumindest zwei Druckköpfe zueinander in Abhängigkeit von zumindest den in dem zumindest einen ersten Teilerfassungsvorgang erfassten Daten und/oder den in dem zumindest einen zweiten Teilerfassungsvorgang erfassten Daten und/oder den in dem Gesamterfassungsvorgang erfassten Daten verändert.

Bevorzugt bilden der zumindest einer erste Teilerfassungsvorgang und der zumindest eine erste Teileinstellvorgang gemeinsam zumindest einen ersten Teilanpassungsvorgang und/oder bilden der zumindest einer zweite Teilerfassungsvorgang und der zumindest eine zweite Teileinstellvorgang gemeinsam zumindest einen zweiten Teilanpassungsvorgang und/oder bilden der zumindest eine Gesamterfassungsvorgang und der zumindest eine Gesamteinstellvorgang gemeinsam zumindest einen Gesamtanpassungsvorgang. Teilanpassungsvorgänge sind spezielle Anpassungsvorgänge. Der zumindest eine Gesamtanpassungsvorgang ist zumindest ein spezieller Anpassungsvorgang.

Der zumindest eine erste Teilanpassungsvorgang und der zumindest eine zweite Teilanpassungsvorgang laufen bevorzugt zumindest teilweise und weiter bevorzugt vollständig gleichzeitig ab. Dies ist insbesondere der Fall, wenn der zumindest eine erste Teilerfassungsvorgang und der zumindest einer zweite Teilerfassungsvorgang gleichzeitig ablaufen. Zusätzlich laufen dann aber bevorzugt auch Teileinstellvorgänge gleichzeitig ab. Bevorzugt läuft der zumindest eine Gesamtanpassungsvorgang zumindest teilweise und bevorzugt vollständig nach dem zumindest einen ersten Teilanpassungsvorgang und nach dem zumindest einen zweiten Teilanpassungsvorgang ab. Es ist aber ebenfalls möglich, dass der zumindest eine Gesamtanpassungsvorgang zumindest teilweise und bevorzugt vollständig vor dem zumindest einen ersten Teilanpassungsvorgang und vor dem zumindest einen zweiten Teilanpassungsvorgang abläuft.

Bevorzugt zeichnet sich das Verfahren alternativ oder zusätzlich dadurch aus, dass zumindest der zumindest eine erste Teilanpassungsvorgang und der zumindest eine zweite Teilanpassungsvorgang zumindest teilweise gleichzeitig ablaufen und/oder dass der zumindest eine Gesamtanpassungsvorgang weder mit dem zumindest einen ersten Teilanpassungsvorgang, noch mit dem zumindest einen zweiten Teilanpassungsvorgang gleichzeitig mit abläuft und/oder dass zu jedem Zeitpunkt des Ablaufs des Verfahrens höchstens entweder der zumindest eine Gesamtanpassungsvorgang einerseits abläuft oder der zumindest eine erste Teilanpassungsvorgang und/oder der zumindest eine zweite Teilanpassungsvorgang andererseits abläuft.

Bevorzugt weisen die erste Teilmenge und die zweite Teilmenge keine Schnittmenge auf. Bevorzugt gehört also jeder Druckkopf höchstens der zumindest ersten Teilmenge oder der zumindest einen zweiten Teilmenge an. Ansonsten würde eine gleichzeitige Erfassung und/oder Einstellung erschwert.

Insbesondere werden zunächst in einem ersten Teilanpassungsvorgang relative Positionen zumindest zweier Druckköpfe der ersten Teilmenge von Druckköpfen zueinander angepasst und werden in einem zweiten Teilanpassungsvorgang relative Positionen zumindest zweier anderer Druckköpfe der zweiten Teilmenge von Druckköpfen zueinander angepasst und wird bevorzugt davor oder weiter bevorzugt danach in dem zumindest einen Gesamtanpassungsvorgang eine relative Position zumindest eines Druckkopfs der ersten Teilmenge und zumindest eines Druckkopfs der zweiten Teilmenge zueinander angepasst.

Bevorzugt erfolgt eine Erfassung zumindest einer relativen Einstellung jeweils zumindest zweier und weiter bevorzugt jeweils genau zweier Druckköpfe mittels jeweils eines Einstellungssensors. Dazu wird bevorzugt zumindest einer, insbesondere genau einer der zumindest zwei Druckköpfe beispielsweise der ersten Teilmenge als primärer Leitdruckkopf beispielsweise der ersten Teilmenge festgelegt. Dann werden bevorzugt in dem Teilerfassungsvorgang Daten zu relativen Einstellungen zumindest eines weiteren der zumindest zwei Druckköpfe beispielsweise der ersten Teilmenge zu diesem primären Leitdruckkopf erfasst. Dieser zumindest eine weitere Druckkopf ist dabei ein Folgedruckkopf, insbesondere primärer Folgedruckkopf, dessen Einstellungen denen des Leitdruckkopfes angepasst werden sollen. Bevorzugt aber nicht notwendigerweise erfolgt dann die Anpassung der Einstellungen dieser zumindest zwei Druckköpfe, beispielsweise durch Anpassung der Einstellungen des zumindest einen Folgedruckkopfes. Bevorzugt sind Leitdruckköpfe und Folgedruckköpfe derart zueinander angeordnet, dass ihre Arbeitsbereiche in der axialen Richtung aneinander angrenzen oder miteinander überlappen. Optional werden auf die gleiche Art und Weise weitere Folgedruckköpfe an den insbesondere primären Leitdruckkopf angepasst, weiter bevorzugt alle Druckköpfe, deren Arbeitsbereiche auf die axiale Richtung oder Querrichtung bezogen an denjenigen des insbesondere primären Leitdruckkopfs angrenzen und die in dem Verfahren noch nicht neu eingestellt wurden und bevorzugt deren Arbeitsbereiche auf die axiale Richtung oder Querrichtung bezogen zu weniger als 50 % mit dem Arbeitsbereich des Leitdruckkopfs übereinstimmen.

Danach, insbesondere im Anschluss wird der zumindest eine weitere der zumindest zwei Druckköpfe, insbesondere ein bisheriger primärer Folgedruckkopf als sekundärer Leitdruckkopf beispielsweise der ersten Teilmenge festgelegt. Nun werden weitere Druckköpfe, beispielswiese solche der ersten Teilmenge, als insbesondere sekundäre Folgedruckköpfe festgelegt, insbesondere solche, deren Arbeitsbereiche an denjenigen des insbesondere sekundären Leitdruckkopfs angrenzen und/oder überlappen und die in dem Verfahren noch nicht neu eingestellt wurden. Dann werden in dem Teilerfassungsvorgang Daten zu relativen Einstellungen zumindest eines solchen sekundären Folgedruckkopfs der zumindest zwei Druckköpfe der ersten Teilmenge zu diesem sekundären Leitdruckkopf erfasst. Daraus werden wiederum neue relative Einstellungen abgeleitet, gemäß denen die relativen Einstellungen des zumindest einen sekundären Folgedruckkopfs zu dem sekundären Leitdruckkopf angepasst werden. Somit sind bereits alle primären Folgedruckköpfe und alle sekundären Folgedruckköpfe an den primären Leitdruckkopf angepasst. Der Vorgang wird analog wiederholt, bis die gesamte erste Teilmenge entsprechend angepasste relative Einstellungen zu dem primären Leitdruckkopf aufweist.

Analog wird in dem zumindest einen zweiten Erfassungsvorgang und/oder Anpassungsvorgang mit der zumindest einen zweiten Teilmenge von Druckköpfen verfahren, bevorzugt gleichzeitig mit dem zumindest einen ersten Erfassungsvorgang und/oder Anpassungsvorgang.

Bevorzugt danach erfolgt der Gesamterfassungsvorgang analog, indem ein Druckkopf der ersten Teilmenge als Gesamtleitdruckkopf festgelegt wird und ein Druckkopf der zweiten Teilmenge als Gesamtfolgedruckkopf festgelegt wird. Es werden neue relative Einstellungen zwischen dem Gesamtleitdruckkopf und dem Gesamtfolgedruckkopf festgelegt und in dem Gesamtanpassungsvorgang wird die gesamte zweite Teilmenge in gleicher Weise gemäß diesen neuen relativen Einstellungen neu eingestellt, beispielsweise in der axialen Richtung oder Querrichtung bewegt. Insbesondere wird also in dem zumindest einen Gesamterfassungsvorgang der zumindest eine erste Druckkopf der ersten Teilmenge als Gesamtleitdruckkopf festgelegt und werden in dem Gesamterfassungsvorgang Daten zu relativen Einstellungen des bevorzugt als Gesamtfolgedruckkopf festgelegten zumindest einen zweiten Druckkopfs der zweiten Teilmenge zu diesem Gesamtleitdruckkopf zueinander erfasst. Der Arbeitsbereich des Gesamtleitdruckkopfs und der Arbeitsbereich des Gesamtfolgedruckkopfs grenzen bevorzugt in der axialen Richtung oder Querrichtung aneinander an oder überlappen bevorzugt in der axialen Richtung oder Querrichtung. Auf diese Weise ergibt sich eine Zeitersparnis durch die gleichzeitigen Vorgänge innerhalb der Teilmengen von Druckköpfen. Im Anschluss muss nur zumindest ein wenig aufwändiger und auf dem gleichen Prinzip basierender Ausgleich der Teilmengen aneinander erfolgen.

Wenn der Gesamterfassungsvorgang vor den Teilerfassungsvorgängen durchgeführt wird, werden bevorzugt die beiden an dem Gesamterfassungsvorgang beteiligten Druckköpfe der jeweiligen Teilmengen im ersten Schritt der darauf folgenden Teilerfassungsvorgänge als Leitdruckköpfe verwendet. Die Teilerfassungsvorgänge laufen dann bevorzugt genauso ab, wie zuvor beschrieben.

In entsprechenden Ausführungsformen können auch zumindest eine dritte oder weitere Teilmengen der Gesamtmenge von Druckköpfen festgelegt werden, so dass drei oder mehr Teilerfassungsvorgänge und/oder drei oder mehr Teileinstellvorgänge und/oder drei oder mehr Teilanpassungsvorgänge gleichzeitig vorgenommen werden können und entsprechend, insbesondere danach zwei oder mehr Gesamtanpassungsvorgänge durchgeführt werden. Auch eine weiter Abstufung durch weitere Unterteilung der Teilmengen in noch kleinere Untermengen ist entsprechend möglich.

Das Verfahren zeichnet sich alternativ oder zusätzlich bevorzugt dadurch aus, dass zumindest ein Einstellungssensor und weiter bevorzugt zumindest einer der zumindest zwei bewegbaren Einstellungssensoren während des zumindest einen ersten Teilerfassungsvorgangs zumindest zeitweise zumindest in der Querrichtung bewegt wird.

Das Verfahren zeichnet sich alternativ oder zusätzlich bevorzugt dadurch aus, dass zumindest ein Einstellungssensor und weiter bevorzugt zumindest einer der zumindest zwei bewegbaren Einstellungssensoren während des zumindest einen zweiten Teilerfassungsvorgangs zumindest zeitweise zumindest in der Querrichtung bewegt wird.

Das Verfahren zeichnet sich alternativ oder zusätzlich bevorzugt dadurch aus, dass zumindest ein Einstellungssensor und weiter bevorzugt zumindest einer der zumindest zwei bewegbaren Einstellungssensoren zwischen dem zumindest einen ersten und/oder dem zumindest einen zweiten Teilerfassungsvorgang einerseits und dem zumindest einen Gesamterfassungsvorgang andererseits zumindest zeitweise zumindest in der Querrichtung bewegt wird. Dabei kommt es nicht darauf an, ob der zumindest einen Gesamterfassungsvorgang vor oder nach dem zumindest einen ersten oder dem zumindest einen zweiten Teilerfassungsvorgang stattfindet.

Das Verfahren zeichnet sich alternativ oder zusätzlich bevorzugt dadurch aus, dass zumindest ein Einstellungssensor und weiter bevorzugt zumindest einer der zumindest zwei bewegbaren Einstellungssensoren unabhängig von etwaigen Bewegungen der Druckköpfe zumindest zeitweise zumindest in der Querrichtung bewegt wird.

Das Verfahren zeichnet sich alternativ oder zusätzlich bevorzugt dadurch aus, dass die zumindest zwei Einstellungssensoren zumindest zeitweise unabhängig voneinander zumindest in der Querrichtung bewegt werden.

Das Verfahren zeichnet sich alternativ oder zusätzlich bevorzugt dadurch aus, dass mittels jedem der zumindest zwei Einstellungssensoren zumindest ein auf zumindest einem Bedruckstoff und/oder auf zumindest einem Übertragungskörper angeordnetes Druckbild und/oder zumindest zwei insbesondere benachbarte Druckköpfe erfasst werden.

Das Verfahren und/oder die Druckmaschine zeichnet sich alternativ oder zusätzlich bevorzugt dadurch aus, dass die zumindest eine erste Teilmenge und die zumindest eine zweite Teilmenge und weiter bevorzugt auch die zumindest eine Gesamtmenge jeweils zumindest einen Druckkopf aufweisen, mittels dem ein gemeinsames Beschichtungsmittel auftragbar ist und/oder ein Auftragen des gemeinsamen Beschichtungsmittels beeinflussbar ist. Das Verfahren und/oder die Druckmaschine zeichnet sich alternativ oder zusätzlich bevorzugt dadurch aus, dass sämtliche Druckköpfe der zumindest einen ersten Teilmenge und der zumindest einen zweiten Teilmenge und weiter bevorzugt auch der zumindest einen Gesamtmenge sich dadurch auszeichnen, dass mit ihnen jeweils ein gemeinsames Beschichtungsmittel auftragbar ist und/oder ein Auftragen des gemeinsamen Beschichtungsmittels beeinflussbar ist.

Unter dem Begriff eines Druckfluids sind im Vorangegangenen und im Folgenden Tinten und Druckfarben, aber auch Lacke und pastöse Materialien zusammengefasst. Bevorzugt sind Druckfluide Materialien, die durch eine Druckmaschine oder zumindest ein Druckaggregat der Druckmaschine auf einen Bedruckstoff übertragen werden und/oder übertragbar sind und dabei bevorzugt in fein strukturierter Form und/oder nicht lediglich großflächig eine bevorzugt sichtbare und/oder durch Sinneseindrücke spürbare und/oder maschinell detektierbare Textur auf dem Bedruckstoff begründen. Tinten und Druckfarben sind bevorzugt Lösungen oder Dispersionen zumindest eines Farbmittels in zumindest einem Lösungsmittel. Als Lösungsmittel kommen beispielsweise Wasser und/oder organische Lösungsmittel in Betracht. Alternativ oder zusätzlich kann das Druckfluid als unter UV-Licht vernetzendes Druckfluid ausgebildet sein. Tinten sind relativ niedrigviskose Druckfluide und Druckfarben sind relativ hochviskose Druckfluide. Tinten weisen dabei bevorzugt kein Bindemittel oder relativ wenig Bindemittel auf, während Druckfarben bevorzugt relativ viel Bindemittel und weiter bevorzugt weitere Hilfsstoffe enthalten. Farbmittel können Pigmente und/oder Farbstoffe sein, wobei Pigmente im Anwendungsmedium unlöslich sind, während Farbstoffe im Anwendungsmedium löslich sind.

Der Einfachheit halber soll im Vorangegangenen und im Folgenden - falls nicht explizit unterschieden und entsprechend benannt - der Ausdruck "Druckfarbe" im Sinne eines in der Druckmaschine zu verdruckenden flüssigen oder zumindest fließfähigen Färbefluids verstanden sein, der sich nicht nur auf die umgangssprachlich eher mit dem Ausdruck "Druckfarbe" in Verbindung gebrachten höherviskosen Färbefluide für die Anwendung in Rotationsdruckmaschinen, sondern neben diesen höherviskosen Färbefluids im Besonderen auch niederviskose Färbefluids wie "Tinten", insbesondere Inkjet-Tinten, aber auch pulverförmige Färbefluids wie z. B. Toner, einschließt. So sind im Vorangegangenen und im Folgenden insbesondere auch farblose Lacke gemeint, wenn von Druckfluiden und/oder Tinten und/oder Druckfarben die Rede ist. Bevorzugt sind im Vorangegangenen und im Folgenden insbesondere auch Mittel für eine Vorbehandlung (sogenanntes precoating) des Bedruckstoffs gemeint, wenn von Druckfluiden und/oder Tinten und/oder Druckfarben die Rede ist. Alternativ zu dem Begriff des Druckfluids ist der Begriff des Beschichtungsmittel synonym zu verstehen.

Bevorzugt zeichnet sich das Verfahren und/oder die Druckmaschine alternativ oder zusätzlich dadurch aus, dass von jedem Druckkopf der zumindest einen ersten Teilmenge ausgehend auf die Querrichtung bezogen nur in einer Richtung Druckköpfe der zumindest einen zweiten Teilmenge angeordnet sind und/oder dass von jedem Druckkopf der zumindest einen zweiten Teilmenge ausgehend auf die Querrichtung bezogen nur in einer Richtung Druckköpfe der zumindest einen ersten Teilmenge angeordnet sind.

Die Druckeinheit ist beispielsweise eine Druckeinheit einer Druckmaschine, die beispielsweise mehrere, insbesondere zwei Druckeinheiten aufweist. Die Druckmaschine und insbesondere die Druckeinheit weist bevorzugt zumindest vier Druckköpfe auf, von denen zumindest drei zumindest in der bevorzugt orthogonal zu der für einen Transport von Bedruckstoff durch die Druckeinheit vorgesehenen Transportrichtung orientierten axialen Richtung oder Querrichtung bevorzugt unabhängig voneinander relativ zueinander bewegbar angeordnet sind. Bevorzugt weist die Druckmaschine und weiter bevorzugt die Druckeinheit zumindest zwei insbesondere bewegbare Einstellungssensoren auf. Mittels der zumindest zwei Einstellungssensoren sind bevorzugt insgesamt zu zumindest drei Gruppen von Druckköpfen Daten zu relativen Einstellungen dieser Druckköpfe der jeweiligen Gruppe zueinander erfassbar. Bevorzugt enthalten die zumindest drei Gruppen jeweils zumindest zwei der zumindest vier Druckköpfe. Bevorzugt enthalten die zumindest drei Gruppen jeweils genau zwei Druckköpfe. Bevorzugt wird zumindest eine und weiter bevorzugt jede Gruppe jeweils durch diejenigen insbesondere zwei Druckköpfe gebildet, deren relative Einstellungen aktuell erfasst werden. Zumindest eine und bevorzugt jede solche Gruppe weist bevorzugt einen Leitdruckkopf und zumindest einen, weiter bevorzugt genau einen Folgedruckkopf auf. Bevorzugt ist jeweils mittels eines Erfassungssensors zumindest eine relative Einstellung aller Druckköpfe der jeweiligen Gruppe zugleich erfassbar, beispielsweise durch Erfassen eines von den Druckköpfen der Gruppe gemeinsam erstellten Testdruckbilds. Wie zuvor beschrieben werden Folgedruckköpfe teilweise in nachfolgenden Vorgängen als Leitdruckköpfe festgelegt. Insbesondere bedeutet das, dass die zumindest drei Gruppen bevorzugt Schnittmengen aufweisen. Zumindest ein Druckkopf wird also nacheinander zumindest zwei Gruppen zugeordnet.

Bevorzugt sind die zumindest zwei Einstellungssensoren jeweils zumindest teilweise mit zumindest einer Komponente in der axialen Richtung oder Querrichtung bewegbar angeordnet. Dadurch sind die zumindest zwei Einstellungssensoren insbesondere an mehrere Positionen bewegbar und können Daten zu relativen Einstellungen der Druckköpfe mehrerer Gruppen nacheinander erfassen. Beispielsweise wird zumindest ein Einstellungssensor zwischen jeweils zwei Teilerfassungsvorgängen und/oder zwischen einem Teilerfassungsvorgang und einem Gesamterfassungsvorgang an eine andere Position bewegt, insbesondere zumindest mit einer Komponente in der axialen Richtung oder Querrichtung. Jeder in der axialen Richtung oder Querrichtung bewegbare Druckkopf weist bevorzugt einen eigenen Antrieb auf, insbesondere zumindest für Bewegungen in der axialen Richtung oder Querrichtung. Jeder in der axialen Richtung oder Querrichtung bewegbare Einstellungssensor weist bevorzugt einen eigenen Sensorantrieb auf, insbesondere zumindest für Bewegungen in der axialen Richtung oder Querrichtung. Wie beschrieben sind die relativen Einstellungen beispielsweise relative geometrische Positionierungen und/oder Ansteuerzeitpunkte, insbesondere Tropfenausstoßzeitpunkte der Druckköpfe. Weiter bevorzugt zeichnet sich die Druckeinheit dadurch aus, dass die Druckeinheit zumindest vier an auf die axiale Richtung oder Querrichtung bezogen unterschiedlichen Axialpositionen oder Querpositionen angeordnete Druckköpfe aufweist und/oder dass die Druckeinheit zumindest zwei an auf die für den Transport von Bedruckstoff vorgesehene Transportrichtung bezogen unterschiedlichen Längspositionen angeordnete Druckköpfe aufweist. Bevorzugt sind die zumindest zwei Einstellungssensoren auf den Bedruckstoff ausrichtbar und/oder auf den für den Transport von Bedruckstoff vorgesehenen Transportweg ausgerichtet und/oder ausrichtbar angeordnet sind.

Alternativ oder zusätzlich zeichnet sich die Druckmaschine bevorzugt dadurch aus, dass zumindest zwei und weiter bevorzugt sämtliche der zumindest zwei Einstellungssensoren unabhängig voneinander und/oder unabhängig von den Druckköpfen jeweils zumindest teilweise mit zumindest einer Komponente in der Querrichtung bewegbar angeordnet sind.

Alternativ oder zusätzlich zeichnet sich die Druckmaschine bevorzugt dadurch aus, dass zumindest einer der zumindest zwei Einstellsensoren einen eigenen Sensorantrieb aufweist, der von einem Sensorantrieb eines anderen der zumindest zwei Einstellsensor verschieden ist und/oder dass jeder bewegbare Einstellungssensor einen eigenen Sensorantrieb aufweist.

Alternativ oder zusätzlich zeichnet sich die Druckmaschine bevorzugt dadurch aus, dass die Druckeinheit zumindest vier, weiter bevorzugt zumindest sechs und noch weiter bevorzugt zumindest zwölf Druckköpfe aufweist, die einem selben Beschichtungsmittelvorrat zugeordnet sind und die bezüglich der Querrichtung jeweils paarweise betrachtet zumindest teilweise versetzt zueinander angeordnet sind.

Alternativ oder zusätzlich zeichnet sich die Druckmaschine bevorzugt dadurch aus, dass die Druckeinheit zumindest eine Doppelreihe, weiter bevorzugt zumindest zwei, noch weiter bevorzugt zumindest vier und noch weiter bevorzugt zumindest acht Doppelreihen von Druckköpfen aufweist, die insbesondere jeweils zwei bezüglich der Querrichtung zueinander versetzte Reihen von Druckköpfe, insbesondere von jeweils zumindest zwei, weiter bevorzugt jeweils zumindest drei, noch weiter bevorzugt jeweils zumindest vier und noch weiter bevorzugt jeweils zumindest sechs Druckköpfen aufweisen.

Alternativ oder zusätzlich zeichnet sich die Druckmaschine bevorzugt dadurch aus, dass jeder der zumindest zwei Einstellungssensoren auf einen Bedruckstoff und/oder auf zumindest einen Übertragungskörper und/oder auf zumindest zwei insbesondere benachbarte Druckköpfe ausgerichtet und/oder ausrichtbar ist.

Ausführungsbeispiele der Erfindung sind in den Zeichnungen dargestellt und werden im Folgenden näher beschrieben.

Es zeigen:
- Fig. 1a: eine schematische Darstellung einer Rollen-Druckmaschine;
- Fig. 1b: eine schematische Darstellung einer Rollen-Druckmaschine mit alternativer Bahnführung;
- Fig. 2a: eine schematische Darstellung eines Teils einer Druckeinheit mit einer Doppelreihe von Druckköpfen;
- Fig. 2b: eine schematische Darstellung zumindest eines Düsenbalkens mit mehreren Doppelreihen von für Druckköpfe vorgesehenen Positionen;
- Fig. 3: eine schematische Darstellung eines Bedruckstoffs, einer Gesamtmenge von Druckköpfen und diverser Einstellungssensoren;
- Fig. 4a: eine schematische einer ungeteilten Gesamtenge von Druckköpfen während eines Erfassungsvorgangs;
- Fig. 4b: eine schematische einer ungeteilten Gesamtenge von Druckköpfen während eines Erfassungsvorgangs;
- Fig. 4c: eine schematische einer ungeteilten Gesamtenge von Druckköpfen während eines Erfassungsvorgangs;
- Fig. 4d: eine schematische einer ungeteilten Gesamtenge von Druckköpfen während eines Erfassungsvorgangs;
- Fig. 4e: eine schematische einer ungeteilten Gesamtenge von Druckköpfen während eines Erfassungsvorgangs;
- Fig. 5a: eine schematische einer in Teilmengen untergeteilten Gesamtenge von Druckköpfen während eines Erfassungsvorgangs;
- Fig. 5b: eine schematische einer in Teilmengen untergeteilten Gesamtenge von Druckköpfen während eines Erfassungsvorgangs;
- Fig. 5c: eine schematische einer in Teilmengen untergeteilten Gesamtenge von Druckköpfen während eines Erfassungsvorgangs;
- Fig. 5d: eine schematische einer in Teilmengen untergeteilten Gesamtenge von Druckköpfen während eines Erfassungsvorgangs;
- Fig. 6: eine schematische Darstellung eines Testdruckbilds;
- Fig. 7: eine schematische Darstellung einer Positioniervorrichtung eines Druckkopfs.

Eine Druckmaschine 01 weist beispielsweise zumindest eine Bedruckstoffquelle 100, zumindest eine erste Druckeinheit 200, bevorzugt zumindest einen ersten Trockner 301, bevorzugt zumindest eine zweite Druckeinheit 400 und bevorzugt zumindest einen zweiten Trockner 331 und bevorzugt zumindest eine Nachbearbeitungsvorrichtung 500 auf. Die Druckmaschine 01 ist zudem bevorzugt als Tintenstrahldruckmaschine 01 ausgebildet. Bevorzugt ist die Druckmaschine 01 als Rollen-Druckmaschine 01 ausgebildet, weiter bevorzugt als Rollen-Tintenstrahldruckmaschine 01. Die Druckmaschine 01 ist beispielsweise als Rotationsdruckmaschine 01 ausgebildet, beispielsweise als Rollen-Rotationsdruckmaschine 01, insbesondere Rollen-Rotations-Tintenstrahldruckmaschine 01. Im Fall einer Rollen-Druckmaschine 01 ist die Bedruckstoffquelle 100 beispielsweise als Rollenabspulvorrichtung 100 ausgebildet. Im Fall einer Bogendruckmaschine oder Bogen-Rotationsdruckmaschine ist die Bedruckstoffquelle 100 beispielsweise als Bogenanleger ausgebildet. In der Bedruckstoffquelle 100 wird bevorzugt zumindest ein Bedruckstoff 02 ausgerichtet, bevorzugt bezüglich zumindest einer Kante dieses Bedruckstoffs 02. Der Bedruckstoff 02 ist beispielsweise zumindest ein bahnförmiger Bedruckstoff 02, also eine Bedruckstoffbahn 02, beispielsweise eine Papierbahn 02 oder eine Textilbahn 02 oder eine Folie 02, beispielsweise eine Kunststofffolie 02 oder eine Metallfolie 02. Eine axiale Richtung A ist bevorzugt eine Richtung A, die sich parallel zu einer Rotationsachse 111 einer Bedruckstoffrolle 101 und/oder zu einer Rotationsachse 207; 407 zumindest eines Zentralzylinders 201; 401 und/oder zu einer Rotationsachse eines in der ersten Druckeinheit 200 angeordneten Bedruckstoffleitelements erstreckt. Ein Transportweg des zumindest einen Bedruckstoffs 02 und insbesondere die Bedruckstoffbahn 02 verläuft im Anschluss an die zumindest eine Bedruckstoffquelle 100 bevorzugt durch die zumindest eine erste Druckeinheit 200, wo der Bedruckstoff 02 und insbesondere die Bedruckstoffbahn 02 bevorzugt mittels zumindest eines Beschichtungsmittels, insbesondere zumindest einer Druckfarbe zumindest einseitig und bevorzugt in Verbindung mit der zumindest einen zweiten Druckeinheit 400 bevorzugt zweiseitig mit zumindest einem Druckbild versehen wird.

Nach einem Passieren der zumindest einen ersten Druckeinheit 200 durchläuft der Transportweg des Bedruckstoffs 02 und insbesondere der Bedruckstoffbahn 02 beispielsweise den zumindest einen ersten Trockner 301, um die aufgetragene Druckfarbe zu trocknen. Unter Druckfarbe ist im Vorangegangenen und im Folgenden allgemein ein Beschichtungsmittel zu verstehen, insbesondere auch ein Lack. Bevorzugt ist der zumindest eine erste Trockner 301 Bestandteil einer Trocknereinheit 300. Die zumindest eine Nachbearbeitungsvorrichtung 500 ist beispielsweise als zumindest eine Falzvorrichtung 500 und/oder als eine Aufwickelvorrichtung 500 und/oder als zumindest eine Planauslage 500 ausgebildet. In der zumindest einen Falzvorrichtung 500 wird der bevorzugt zweiseitig bedruckte Bedruckstoff 02 bevorzugt zu einzelnen Druckerzeugnissen weiterverarbeitet.

Im Folgenden wird eine Rollen-Druckmaschine 01 näher beschrieben. Entsprechende Einzelheiten lassen sich aber genauso auf andere Druckmaschinen 01, beispielsweise Bogen-Druckmaschinen übertragen, sofern sie dazu nicht im Widerspruch stehen. Bedruckstoffrollen 101, die bevorzugt in der Rollenabspulvorrichtung 100 zum Einsatz kommen, weisen bevorzugt jeweils eine Hülse auf, auf die der bahnförmige Bedruckstoff 02 für einen Einsatz in der Rollen-Druckmaschine 01 aufgewickelt ist. Die Bedruckstoffbahn 02 weist bevorzugt eine Breite von 700 mm bis 2000 mm auf, kann aber auch eine beliebig kleinere oder bevorzugt größere Breite aufweisen.

Eine Arbeitsbreite der Druckmaschine 01 ist eine Abmessung, die sich bevorzugt orthogonal zu dem vorgesehenen Transportweg des Bedruckstoffs 02 durch die zumindest eine erste Druckeinheit 200 erstreckt, weiter bevorzugt in der axialen Richtung A. Die Arbeitsbreite der Druckmaschine 01 entspricht bevorzugt einer maximalen Breite, die ein Bedruckstoff 02 aufweisen darf, um noch mit der Druckmaschine 01 verarbeitet werden zu können, also einer maximalen mit der Druckmaschine 01 verarbeitbaren Bedruckstoffbreite.

Die erste Druckeinheit 200 ist bevorzugt der Rollenabspulvorrichtung 100 bezüglich des Transportwegs des Bedruckstoffs 02 nachgeordnet. Die erste Druckeinheit 200 weist beispielsweise zumindest einen ersten Druckzentralzylinder 201 oder kurz Zentralzylinder 201 auf. Wenn im Folgenden von einem Zentralzylinder 201 die Rede ist, so ist immer ein Druckzentralzylinder 201 gemeint. Die Bedruckstoffbahn 02 umschlingt bevorzugt in einem Druckbetrieb den ersten Zentralzylinder 201 zumindest teilweise. Dabei beträgt ein Umschlingungswinkel bevorzugt zumindest 180° und weiter bevorzugt zumindest 270°. Der Umschlingungswinkel ist dabei der in Umfangsrichtung gemessene Winkel einer Zylindermantelfläche des ersten Zentralzylinders 201, entlang dem der Bedruckstoff 02 und insbesondere die Bedruckstoffbahn 02 mit dem ersten Zentralzylinder 201 in Kontakt steht. Die Bedruckstoffbahn 02 umschlingt beispielsweise einen Teil einer ersten Umlenkwalze 203 und wird von dieser derart umgelenkt, dass der Transportweg der Bedruckstoffbahn 02 in einem ersten Zwischenraum 204 sowohl tangential zu der ersten Umlenkwalze 203 als auch tangential zu dem ersten Zentralzylinder 201 verläuft.

Bevorzugt ist zumindest ein, als erster Presseur 206 ausgebildeter erster Zylinder 206 in der ersten Druckeinheit 200 angeordnet. In einem an den ersten Zentralzylinder 201 angestellten Zustand bildet der erste Presseur 206 bevorzugt zusammen mit dem ersten Zentralzylinder 201 einen ersten Presseurspalt 209. Durch die erste Umlenkwalze 203 und/oder bevorzugt durch den ersten Presseur 206 wird die Bedruckstoffbahn 02 bevorzugt flächig und weiter bevorzugt in eindeutiger und bekannter Lage an den ersten Zentralzylinder 201 angelegt.

Der erste Zentralzylinder 201 weist bevorzugt einen eigenen, dem ersten Zentralzylinder 201 zugeordneten ersten Antriebsmotor 208 auf, der bevorzugt als Elektromotor 208 ausgebildet ist und der weiter bevorzugt als Direktantrieb 208 und/oder Einzelantrieb 208 des ersten Zentralzylinders 201 ausgebildet ist. Unter einem Direktantrieb 208 ist dabei ein Antriebsmotor 208 zu verstehen, der ohne Zwischenschaltung weiterer mit dem Bedruckstoff 02 in Kontakt stehender Rotationskörper mit dem zumindest einen ersten Zentralzylinder 201 in Drehmoment übertragender und/oder übertragfähiger Verbindung steht. Unter einem Einzelantrieb 208 ist dabei ein Antriebsmotor 208 zu verstehen, der als Antriebsmotor 208 ausschließlich des zumindest einen ersten Zentralzylinders 201 ausgebildet ist.

An dem ersten Antriebsmotor 208 des ersten Zentralzylinders 201 und/oder an dem ersten Zentralzylinder 201 selbst ist bevorzugt ein erster Drehwinkelsensor angeordnet, der eine Drehwinkellage des ersten Antriebsmotors 208 und/oder des ersten Zentralzylinders 201 selbst messend und/oder messfähig und an eine übergeordnete Maschinensteuerung sendend und/oder sendefähig ausgebildet ist. Der erste Drehwinkelsensor ist beispielsweise als Drehencoder oder Absolutwertencoder ausgebildet. Mit einem derartigen Drehwinkelsensor ist eine Drehstellung des ersten Antriebsmotors 208 und/oder bevorzugt eine Drehstellung des ersten Zentralzylinders 201 bevorzugt mittels der übergeordneten Maschinensteuerung absolut bestimmbar.

Zusätzlich oder alternativ ist der erste Antriebsmotor 208 des ersten Zentralzylinders 201 derart schaltungstechnisch mit der Maschinensteuerung verbunden, dass die Maschinensteuerung aufgrund von von der Maschinensteuerung an den ersten Antriebsmotor 208 des ersten Zentralzylinders 201 vorgegebenen Soll-Daten zu einer Drehstellung des ersten Antriebsmotors 208 jederzeit über die Drehstellung des ersten Antriebsmotors 208 und damit zugleich die Drehstellung des ersten Zentralzylinders 201 informiert ist. Insbesondere ist bevorzugt ein die Drehwinkellage oder Drehstellung des ersten Zentralzylinders 201 und/oder des ersten Antriebsmotors 201 vorgebender Bereich der Maschinensteuerung direkt mit einem zumindest einen Druckkopf 212; 701; 702; 703; 711; 712; 713; 721; 722; 723; 731; 732; 733 der ersten Druckeinheit 200 steuernden Bereich der Maschinensteuerung verbunden.

Innerhalb der ersten Druckeinheit 200 ist zumindest ein erstes Druckwerk 211 angeordnet. Das zumindest eine erste Druckwerk 211 ist bevorzugt in Rotationsrichtung des ersten Zentralzylinders 201 und damit entlang des Transportwegs der Bedruckstoffbahn 02 nach dem ersten Presseur 206 bevorzugt auf den zumindest einen ersten Zentralzylinder 201 einwirkend und/oder einwirkfähig und/oder ausgerichtet und/oder ausrichtbar angeordnet. Das zumindest eine erste Druckwerk 211 ist bevorzugt als ein erstes Tintenstrahldruckwerk 211 ausgebildet und wird auch erstes Ink-Jet-Druckwerk 211 genannt. Das zumindest eine erste Druckwerk 211 weist bevorzugt zumindest einen Düsenbalken 213 und weiter bevorzugt mehrere Düsenbalken 213 auf. Das zumindest eine erste Druckwerk 211 und damit die zumindest eine erste Druckeinheit 200 weist bevorzugt den zumindest einen ersten Druckkopf 212; 412; 701; 702; 703; 711; 712; 713; 721; 722; 723; 731; 732; 733 auf, der bevorzugt als Tintenstrahldruckkopf 212; 412; 701; 702; 703; 711; 712; 713; 721; 722; 723; 731; 732; 733 ausgebildet ist. Bevorzugt weist der zumindest eine Düsenbalken 213 jeweils zumindest einen Druckkopf 212; 412; 701; 702; 703; 711; 712; 713; 721; 722; 723; 731; 732; 733 und bevorzugt jeweils mehrere Druckköpfe 212; 412; 701; 702; 703; 711; 712; 713; 721; 722; 723; 731; 732; 733 auf. Jeder Druckkopf 212; 412; 701; 702; 703; 711; 712; 713; 721; 722; 723; 731; 732; 733 weist bevorzugt eine Mehrzahl von Düsen auf, aus denen Beschichtungsmitteltropfen, insbesondere Druckfarbetropfen ausgestoßen werden und/oder ausstoßbar sind. Ein Düsenbalken 213 ist dabei ein Bauteil, das sich bevorzugt über zumindest 80 % und weiter bevorzugt zumindest 100 % der Arbeitsbreite der Druckmaschine 01 erstreckt und das als Träger des zumindest einen Druckkopfs 212; 412; 701; 702; 703; 711; 712; 713; 721; 722; 723; 731; 732; 733 dient. Bevorzugt ist eine axiale Länge des Ballens des zumindest einen ersten Zentralzylinders 201 zumindest so groß wie die Arbeitsbreite der Druckmaschine 01. Dabei ist ein einziger oder sind mehrere Düsenbalken 213 je Druckwerk 211 angeordnet. Jeder Düse ist bevorzugt ein eindeutig festgelegter Zielbereich auf die Richtung A der Breite der Bedruckstoffbahn 02 und bevorzugt auf die Richtung A insbesondere der Rotationsachse 207 des zumindest einen ersten Zentralzylinders 201 bezogen zugeordnet. Bevorzugt ist jeder Zielbereich einer Düse insbesondere bezogen auf die Umfangsrichtung des zumindest einen ersten Zentralzylinders 201 zumindest in dem Druckbetrieb eindeutig festgelegt. Insbesondere ist ein Zielbereich einer Düse derjenige insbesondere im Wesentlichen geradlinige Raumbereich, der sich in einer Ausstoßrichtung dieser Düse von dieser Düse aus erstreckt.

Der zumindest eine erste Düsenbalken 213 erstreckt sich bevorzugt orthogonal zu dem vorgesehenen Transportweg des Bedruckstoffs 02 über die Arbeitsbreite der Druckmaschine 01. Der zumindest eine Düsenbalken 213 weist bevorzugt zumindest eine Reihe von Düsen auf. Die zumindest eine Reihe von Düsen weist in der axialen Richtung A gesehen bevorzugt über die gesamte Arbeitsbreite der Druckmaschine 01 und/oder Breite des Ballens des zumindest einen ersten Zentralzylinders 201 in beispielsweise regelmäßigen Abständen Düsenöffnungen auf. Bevorzugt sind in der axialen Richtung A nebeneinander mehrere Druckköpfe 212; 412; 701; 702; 703; 711; 712; 713; 721; 722; 723; 731; 732; 733 an dem zumindest einen Düsenbalken 213 angeordnet. Da üblicherweise solche einzelnen Druckköpfe 212; 412; 701; 702; 703; 711; 712; 713; 721; 722; 723; 731; 732; 733 nicht bis zu einem Rand ihres Gehäuses mit Düsen versehen sind, sind bevorzugt zumindest zwei und weiter bevorzugt genau zwei sich in der axialen Richtung A erstreckende Reihen von Druckköpfen 212; 412; 701; 702; 703; 711; 712; 713; 721; 722; 723; 731; 732; 733 in Umfangsrichtung des ersten Zentralzylinders 201 versetzt zueinander angeordnet, bevorzugt so, dass in axialer Richtung A aufeinander folgende Druckköpfe 212; 412; 701; 702; 703; 711; 712; 713; 721; 722; 723; 731; 732; 733 bevorzugt abwechselnd einer der zumindest zwei Reihen von Druckköpfen 212; 412; 701; 702; 703; 711; 712; 713; 721; 722; 723; 731; 732; 733 angehören, bevorzugt immer abwechselnd einer ersten und einer zweiten von zwei Reihen von Druckköpfen 212; 412; 701; 702; 703; 711; 712; 713; 721; 722; 723; 731; 732; 733. Zwei solche Reihen von Druckköpfen 212; 412; 701; 702; 703; 711; 712; 713; 721; 722; 723; 731; 732; 733 bilden eine Doppelreihe von Druckköpfen 212; 412; 701; 702; 703; 711; 712; 713; 721; 722; 723; 731; 732; 733. Jede Doppelreihe von Druckköpfen 212; 412; 701; 702; 703; 711; 712; 713; 721; 722; 723; 731; 732; 733 weist beispielsweise zwischen fünf und fünfundzwanzig Druckköpfen 212; 412; 701; 702; 703; 711; 712; 713; 721; 722; 723; 731; 732; 733 und weiter bevorzugt sieben oder vierzehn Druckköpfe 212; 412; 701; 702; 703; 711; 712; 713; 721; 722; 723; 731; 732; 733 auf. Die zumindest eine Reihe von Düsen ist bevorzugt nicht als eine einzige lineare Aneinanderreihung von Düsen ausgebildet, sondern ergibt sich als Summe mehrerer einzelner, weiter bevorzugt zweier, in Umfangsrichtung versetzt zueinander angeordneter Aneinanderreihungen von Düsen.

Weist ein Druckkopf 212; 412; 701; 702; 703; 711; 712; 713; 721; 722; 723; 731; 732; 733 mehrere Düsen auf, so bilden alle Zielbereiche der Düsen dieses Druckkopfs 212; 412; 701; 702; 703; 711; 712; 713; 721; 722; 723; 731; 732; 733 zusammen einen Arbeitsbereich dieses Druckkopfs 212; 412; 701; 702; 703; 711; 712; 713; 721; 722; 723; 731; 732; 733. Arbeitsbereiche von Druckköpfen 212; 412; 701; 702; 703; 711; 712; 713; 721; 722; 723; 731; 732; 733 eines Düsenbalkens 213 und insbesondere einer Doppelreihe von Druckköpfen 212; 412; 701; 702; 703; 711; 712; 713; 721; 722; 723; 731; 732; 733 grenzen in axialer Richtung A gesehen aneinander an und/oder überlappen in der axialen Richtung A gesehen. Auf diese Weise ist auch bei in axialer Richtung A nicht durchgehendem Druckkopf 212; 412; 701; 702; 703; 711; 712; 713; 721; 722; 723; 731; 732; 733 sichergestellt, dass in axialer Richtung A gesehen in regelmäßigen und bevorzugt periodischen Abständen Zielbereiche von Düsen des zumindest einen Düsenbalkens 213 und/oder insbesondere jeder Doppelreihe von Druckköpfen 212; 412; 701; 702; 703; 711; 712; 713; 721; 722; 723; 731; 732; 733 liegen. In jedem Fall erstreckt sich ein gesamter Arbeitsbereich des zumindest einen Düsenbalkens 213 bevorzugt über zumindest 90 % und weiter bevorzugt 100 % der Arbeitsbreite der Druckmaschine 01 und/oder der gesamten Breite des Ballens des zumindest einen ersten Zentralzylinders 201 in der axialen Richtung A. An einer oder beiden Seiten bezüglich der axialen Richtung A kann ein schmaler Bereich der Bedruckstoffbahn 02 und/oder des Ballens des ersten Zentralzylinders 201 vorhanden sein, der nicht dem Arbeitsbereich der Düsenbalken 213 angehört. Ein gesamter Arbeitsbereich des zumindest einen Düsenbalkens 213 ist bevorzugt aus allen Arbeitsbereichen von Druckköpfen 212; 412; 701; 702; 703; 711; 712; 713; 721; 722; 723; 731; 732; 733 dieses zumindest einen Düsenbalkens 213 zusammengesetzt und ist bevorzugt aus allen Zielbereichen von Düsen dieser Druckköpfen 212; 412; 701; 702; 703; 711; 712; 713; 721; 722; 723; 731; 732; 733 dieses zumindest einen Düsenbalkens 213 zusammengesetzt. Bevorzugt entspricht ein gesamter Arbeitsbereich einer Doppelreihe von Druckköpfen 212; 412; 701; 702; 703; 711; 712; 713; 721; 722; 723; 731; 732; 733 in der axialen Richtung A gesehen dem Arbeitsbereich des zumindest einen Düsenbalkens 213.

Bevorzugt weist der zumindest eine Düsenbalken 213 in Umfangsrichtung bezüglich des zumindest einen ersten Zentralzylinders 201 mehrere Reihen von Düsen auf. Bevorzugt weist jeder Druckkopf 212; 412; 701; 702; 703; 711; 712; 713; 721; 722; 723; 731; 732; 733 eine Vielzahl von Düsen auf, die weiter bevorzugt in einer Matrix von mehreren Zeilen in axialer Richtung A und/oder mehreren Spalten bevorzugt in Umfangsrichtung des zumindest einen ersten Zentralzylinders 201 angeordnet sind. Derartige Spalten sind weiter bevorzugt schräg zu der Umfangsrichtung verlaufend angeordnet, beispielsweise um eine Auflösung eines Druckbildes zu erhöhen. Bevorzugt schließen also jeweils eine Zeile von Düsen und eine Spalte von Düsen einen von 90° verschiedenen Winkel ein. Bevorzugt sind in einer Richtung orthogonal zu der axialen Richtung A, insbesondere in Transportrichtung B entlang des vorgesehenen Transportwegs des Bedruckstoffs 02 und/oder in Umfangsrichtung bezogen auf den zumindest einen Zentralzylinder 201 mehrere Reihen von Druckköpfen 212; 412; 701; 702; 703; 711; 712; 713; 721; 722; 723; 731; 732; 733, weiter bevorzugt vier Doppelreihen und noch weiter bevorzugt acht Doppelreihen von Druckköpfen 212; 412; 701; 702; 703; 711; 712; 713; 721; 722; 723; 731; 732; 733 nacheinander angeordnet. Weiter bevorzugt sind zumindest in dem Druckbetrieb in Umfangsrichtung bezüglich des zumindest einen ersten Zentralzylinders 201 mehrere Reihen von Druckköpfen 212; 412; 701; 702; 703; 711; 712; 713; 721; 722; 723; 731; 732; 733, weiter bevorzugt vier Doppelreihen und noch weiter bevorzugt acht Doppelreihen von Druckköpfen 212; 412; 701; 702; 703; 711; 712; 713; 721; 722; 723; 731; 732; 733 nacheinander auf den zumindest einen ersten Zentralzylinder 201 ausgerichtet angeordnet.

Dabei sind die Druckköpfe 212; 412; 701; 702; 703; 711; 712; 713; 721; 722; 723; 731; 732; 733 zumindest in dem Druckbetrieb bevorzugt derart ausgerichtet, dass die Düsen jedes Druckkopfs 212; 412; 701; 702; 703; 711; 712; 713; 721; 722; 723; 731; 732; 733 im Wesentlichen in radialer Richtung auf die Zylindermantelfläche des zumindest einen ersten Zentralzylinders 201 weisen. Abweichungen von radialen Richtungen innerhalb eines Toleranzbereichs von bevorzugt höchstens 10° und weiter bevorzugt höchstens 5° sollen dabei als im Wesentlichen radiale Richtungen gelten. Das bedeutet, dass der zumindest eine auf die Mantelfläche des zumindest einen ersten Zentralzylinders 201 ausgerichtete Druckkopf 212; 412; 701; 702; 703; 711; 712; 713; 721; 722; 723; 731; 732; 733 bezüglich der Rotationsachse 207 des zumindest einen ersten Zentralzylinders 201 in einer radialen Richtung auf die Mantelfläche des zumindest einen ersten Zentralzylinders 201 ausgerichtet ist. Diese radiale Richtung ist dabei eine auf die Rotationsachse 207 des zumindest einen ersten Zentralzylinders 201 bezogen radiale Richtung. Jeder Doppelreihe von Druckköpfen 212; 412; 701; 702; 703; 711; 712; 713; 721; 722; 723; 731; 732; 733 ist bevorzugt eine Druckfarbe einer bestimmten Farbe zugeordnet und/oder zuordenbar, beispielsweise jeweils eine der Farben Schwarz, Cyan, Gelb und Magenta oder ein Lack, beispielsweise ein Klarlack. Das entsprechende Tintenstrahldruckwerk 211 ist bevorzugt als Mehrfarbendruckwerk 211, insbesondere Vierfarbendruckwerk 211 ausgebildet und ermöglicht einen einseitigen mehrfarbigen, insbesondere vierfarbigen Bedruck der Bedruckstoffbahn 02. Es ist auch möglich, weniger oder mehr unterschiedliche Farben mit einem Druckwerk 211 zu verdrucken, beispielsweise zusätzliche Sonderfarben. In einer Ausführungsform sind zumindest in dem Druckbetrieb mehrere Reihen von Druckköpfen 212; 412; 701; 702; 703; 711; 712; 713; 721; 722; 723; 731; 732; 733, weiter bevorzugt vier Doppelreihen und noch weiter bevorzugt acht Doppelreihen von Druckköpfen 212; 412; 701; 702; 703; 711; 712; 713; 721; 722; 723; 731; 732; 733 nacheinander auf zumindest eine Oberfläche zumindest eines Übertragungskörpers, beispielsweise zumindest eines Übertragungszylinders und/oder zumindest eines Übertragungsbands ausgerichtet angeordnet.

Der zumindest eine Druckkopf 212; 412; 701; 702; 703; 711; 712; 713; 721; 722; 723; 731; 732; 733 arbeitet zur Erzeugung von Beschichtungsmitteltropfen bevorzugt nach dem drop-on-demand-Verfahren, bei dem Beschichtungsmitteltropfen bei Bedarf gezielt erzeugt werden. Bevorzugt kommt je Düse zumindest ein Piezoelement zum Einsatz, das bei Anlage einer Spannung und/oder Veränderung einer angelegten Spannung ein mit Beschichtungsmittel gefülltes Volumen mit hoher Geschwindigkeit um einen bestimmten Anteil verringern kann. Dadurch wird Beschichtungsmittel verdrängt, das durch eine, mit dem mit Beschichtungsmittel gefüllten Volumen verbundene Düse ausgestoßen wird und zumindest einen Beschichtungsmitteltropfen bildet. Durch Anlage unterschiedlicher Spannungen an das Piezoelement wird auf den Stellweg des Piezoelements und damit die Verringerung des Volumens und damit die Größe der Beschichtungsmitteltropfen Einfluss genommen. Auf diese Weise sind Farbabstufungen im entstehenden Druckbild realisierbar, beispielsweise ohne zwangsläufig eine zum Druckbild beitragende Tropfenanzahl zu verändern (Amplitudenmodulation). Es ist auch möglich, je Düse zumindest ein Heizelement einzusetzen, das in einem mit Beschichtungsmittel gefüllten Volumen mit hoher Geschwindigkeit durch Verdampfen von Beschichtungsmittel eine Gasblase erzeugt. Das zusätzliche Volumen der Gasblase verdrängt Beschichtungsmittel, das wiederum durch die entsprechende Düse ausgestoßen wird und zumindest einen Beschichtungsmitteltropfen bildet.

Beim drop-on-demand-Verfahren ist es möglich, eine Zielposition des jeweiligen Beschichtungsmitteltropfens auf der bewegten Bedruckstoffbahn 02 bezüglich der Umfangsrichtung des zumindest einen ersten Zentralzylinders 201 allein durch einen Emissionszeitpunkt des jeweiligen Beschichtungsmitteltropfens und eine Rotationsgeschwindigkeit des ersten Zentralzylinders 201 und/oder durch die Drehstellung des ersten Zentralzylinders 201 festzulegen. Durch einzelne Ansteuerung jeder Düse werden nur zu ausgewählten Zeitpunkten und an ausgewählten Orten Beschichtungsmitteltropfen von dem zumindest einen Druckkopf 212; 412; 701; 702; 703; 711; 712; 713; 721; 722; 723; 731; 732; 733 auf die Bedruckstoffbahn 02 übertragen. Dies geschieht in Abhängigkeit von der Rotationsgeschwindigkeit und/oder der Drehwinkellage des zumindest einen ersten Zentralzylinders 201, einem Abstand zwischen der jeweiligen Düse und der Bedruckstoffbahn 02 sowie der Lage des Zielbereichs der jeweiligen Düse bezüglich des Umfangswinkels. Dadurch ergibt sich ein erwünschtes Druckbild, das in Abhängigkeit von der Ansteuerung aller Düsen gestaltet ist.

Durch eine Ausrichtung der Bedruckstoffbahn 02 beispielsweise mittels eines Bahnkantenausrichters und gegebenenfalls durch den ersten Presseur 206 der ersten Druckeinheit 200 und durch den großen Umschlingungswinkel der Bedruckstoffbahn 02 um den zumindest einen ersten Zentralzylinder 201 und gegebenenfalls durch weitere Vorrichtungen wie Mitnehmer ist gewährleistet, dass die Bedruckstoffbahn 02 ohne Schlupf in einer exakt definierten Lage auf der Zylindermantelfläche des zumindest einen ersten Zentralzylinders 201 angeordnet ist und bis zu einer gezielten Ablösung am Ende des Bereichs des Umschlingungswinkels auch bleibt. Durch den Kontakt der Bedruckstoffbahn 02 mit der Zylindermantelfläche des zumindest einen ersten Zentralzylinders 201 wird zudem ein Aufquellen der Bedruckstoffbahn 02 zumindest in Transportrichtung B der Bedruckstoffbahn 02 und zumindest für die Dauer eines Kontakts eines jeweiligen Bereichs der Bedruckstoffbahn 02 mit der Zylindermantelfläche des zumindest einen ersten Zentralzylinders 201 auch nach einem Kontakt mit Druckfarbetropfen verhindert oder zumindest ausreichend stark verringert. Dadurch wird gewährleistet, dass Druckfarbetropfen unterschiedlicher Druckköpfe 211 auf eine gleichmäßig definiert angeordnete Bedruckstoffbahn 02 aufgetragen werden. Eine exakte und konstante Lage der Bedruckstoffbahn 02 relativ zu dem zumindest einen ersten Zentralzylinder 201 ist für ein passergerechtes und/oder registergerechtes Druckbild von großer Bedeutung, insbesondere wenn die Ansteuerung der zumindest einen Düse wie oben beschrieben mit der Drehlage des ersten Zentralzylinders 201 verknüpft ist.

Die Düsen des zumindest einen Druckkopfs 212; 412; 701; 702; 703; 711; 712; 713; 721; 722; 723; 731; 732; 733 sind derart angeordnet, dass ein Abstand zwischen den Düsen und der auf der Zylindermantelfläche des zumindest einen ersten Zentralzylinders 201 angeordneten Bedruckstoffbahn 02 zumindest bei in einer Druckposition angeordnetem Druckkopf 212; 412; 701; 702; 703; 711; 712; 713; 721; 722; 723; 731; 732; 733 bevorzugt zwischen 0,5 mm und 5 mm und weiter bevorzugt zwischen 1 mm und 1,5 mm beträgt. Die hohe Winkelauflösung und/oder die hohe Abtastfrequenz des Drehwinkelsensors und/oder die große Genauigkeit der von der Maschinensteuerung vorgegebenen und von dem ersten Antriebsmotor 208 des ersten Zentralzylinders 201 verarbeiteten Soll-Daten zur Drehlage des ersten Antriebsmotors 208 des ersten Zentralzylinders 201 ermöglicht eine sehr genaue Lagebestimmung und/oder Kenntnis der Lage der Bedruckstoffbahn 02 relativ zu den Düsen und deren Zielbereichen. Eine Tropfenflugzeit zwischen den Düsen und der Bedruckstoffbahn 02 ist beispielsweise durch einen Einlernvorgang und/oder durch den bekannten Abstand zwischen den Düsen und der Bedruckstoffbahn 02 und eine bekannte Tropfengeschwindigkeit bekannt. Aus der Drehwinkellage des zumindest einen ersten Zentralzylinders 201 und/oder des ersten Antriebs 208 des zumindest einen ersten Zentralzylinders 201, der Rotationsgeschwindigkeit des zumindest einen ersten Zentralzylinders 201 und der Tropfenflugzeit wird ein idealer Zeitpunkt zum Ausstoß eines jeweiligen Tropfens bestimmt, so dass eine passergerechte und/oder registergerechte Bebilderung der Bedruckstoffbahn 02 erreicht wird.

Bevorzugt ist zumindest ein als erster Druckbildsensor ausgebildeter Sensor angeordnet, weiter bevorzugt an einer Stelle entlang des Transportwegs der Bedruckstoffbahn 02 nach dem ersten Druckwerk 211. Der zumindest eine erste Druckbildsensor ist beispielsweise als erste Zeilenkamera oder als erste Flächenkamera ausgebildet. Der zumindest eine erste Druckbildsensor ist beispielsweise als zumindest ein CCD-Sensor und/oder als zumindest ein CMOS-Sensor ausgebildet. Mittels dieses zumindest einen ersten Druckbildsensors und einer entsprechenden Auswerteeinheit, beispielsweise der übergeordneten Maschinensteuerung, wird bevorzugt eine Ansteuerung aller in Umfangsrichtung des zumindest einen ersten Zentralzylinders 201 hintereinander liegender und/oder wirkender Druckköpfe 212; 412; 701; 702; 703; 711; 712; 713; 721; 722; 723; 731; 732; 733 und/oder Doppelreihen von Druckköpfen 212; 412; 701; 702; 703; 711; 712; 713; 721; 722; 723; 731; 732; 733 des ersten Druckwerks 211 überwacht und/oder geregelt. In einer ersten Ausführungsform des zumindest einen Druckbildsensors ist nur ein erster Druckbildsensor angeordnet, dessen Sensorfeld die gesamte Breite des Transportwegs der Bedruckstoffbahn 02 umfasst. In einer zweiten Ausführungsform des zumindest einen Druckbildsensors ist nur ein erster Druckbildsensor angeordnet, der in der Richtung A orthogonal zu der Richtung des Transportwegs der Bedruckstoffbahn 02 bewegbar ausgebildet ist. In einer dritten Ausführungsform des zumindest einen Druckbildsensors sind mehrere Druckbildsensoren angeordnet, deren jeweilige Sensorfelder jeweils unterschiedliche Bereiche des Transportwegs der Bedruckstoffbahn 02 umfassen. Bevorzugt sind diese Bereiche in der Richtung A orthogonal zu der Richtung des Transportwegs der Bedruckstoffbahn 02 zueinander versetzt angeordnet. Bevorzugt umfasst eine Gesamtheit der Sensorfelder der mehreren Druckbildsensoren eine gesamte Breite des Transportwegs der Bedruckstoffbahn 02.

Eine Lage von Bildpunkten, die von Beschichtungsmitteltropfen gebildet werden, die aus einem jeweils ersten Druckkopf 212; 412; 701; 702; 703; 711; 712; 713; 721; 722; 723; 731; 732; 733 stammen, wird bevorzugt mit einer Lage von Bildpunkten verglichen, die von Beschichtungsmitteltropfen gebildet werden, die aus einem jeweils zweiten, in Umfangsrichtung des zumindest einen ersten Zentralzylinders 201 und/oder in der vorgesehenen Transportrichtung B des Bedruckstoffs 02 nach dem jeweils ersten Druckkopf 212; 412; 701; 702; 703; 711; 712; 713; 721; 722; 723; 731; 732; 733 angeordneten und/oder in der axialen Richtung A zu dem Druckkopf 212; 412; 701; 702; 703; 711; 712; 713; 721; 722; 723; 731; 732; 733 angeordneten liegenden Druckkopf 212; 412; 701; 702; 703; 711; 712; 713; 721; 722; 723; 731; 732; 733 stammen. Dies geschieht bevorzugt unabhängig davon, ob diese jeweils ersten und zweiten, in Umfangsrichtung des zumindest einen ersten Zentralzylinders 201 hintereinander liegenden und/oder wirkenden Druckköpfe 212; 412; 701; 702; 703; 711; 712; 713; 721; 722; 723; 731; 732; 733 ein gleiches oder ein unterschiedliches Beschichtungsmittel verarbeiten. Es wird eine Abstimmung der Lagen der aus unterschiedlichen Druckköpfen 212; 412; 701; 702; 703; 711; 712; 713; 721; 722; 723; 731; 732; 733 stammenden Druckbilder überwacht. Bei gleichen Beschichtungsmitteln wird ein registerhaltiges Zusammenfügen von Teilbildern überwacht. Bei unterschiedlichen Beschichtungsmitteln wird ein Passer oder Farbregister überwacht. Bevorzugt wird mit den Messwerten des zumindest einen Druckbildsensors auch eine Qualitätskontrolle des Druckbildes durchgeführt.

Je nach der Geschwindigkeit, mit der einzelne Düsen angesteuert und betrieben werden können, muss die Bedruckstoffbahn 02 möglicherweise mehrfach mit einer gleichen Druckfarbe bedruckt werden, bis das gewünschte Ergebnis erzielt werden kann. Zu diesem Zweck sind bevorzugt jeder Druckfarbe jeweils zumindest zwei in Umfangsrichtung des ersten Zentralzylinders 201 hintereinander liegende Doppelreihen von Druckköpfen 212; 412; 701; 702; 703; 711; 712; 713; 721; 722; 723; 731; 732; 733 zugeordnet. Damit wird beispielsweise bei einer Transportgeschwindigkeit der Bedruckstoffbahn 02 von 2 m/s und einem vierfarbigen Druck eine Auflösung von 600 dpi (600 Bildpunkte pro Zoll) erreicht. Bevorzugt sind noch höhere Bahngeschwindigkeiten von 150 m pro Minute oder mehr möglich. Kleinere Auflösungen und/oder weniger Farben ermöglichen entsprechend höhere Transportgeschwindigkeiten.

In einem regulären Druckbetrieb sind alle Druckköpfe 212; 412; 701; 702; 703; 711; 712; 713; 721; 722; 723; 731; 732; 733 ortsfest angeordnet. Dadurch wird eine dauerhafte passergerechte und/oder registergerechte Ausrichtung aller Düsen sichergestellt. Es gibt unterschiedliche Situationen, in denen eine Bewegung der Druckköpfe 212; 412; 701; 702; 703; 711; 712; 713; 721; 722; 723; 731; 732; 733 notwendig ist. Eine solche Situation ergibt sich beispielsweise bei einem Einbau und/oder einer Wartung und/oder einem Austausch zumindest eines der Druckköpfe 212; 412; 701; 702; 703; 711; 712; 713; 721; 722; 723; 731; 732; 733. Die Druckköpfe 212; 412; 701; 702; 703; 711; 712; 713; 721; 722; 723; 731; 732; 733 sind bevorzugt einzeln an dem zumindest einen Düsenbalken 213 befestigt und einzeln von dem zumindest einen Düsenbalken 213 lösbar. Dadurch können einzelne Druckköpfe 212; 412; 701; 702; 703; 711; 712; 713; 721; 722; 723; 731; 732; 733 gewartet und/oder gereinigt und/oder ausgetauscht werden. Wird ein neu und/oder wieder anzuordnender Druckkopf 212; 412; 701; 702; 703; 711; 712; 713; 721; 722; 723; 731; 732; 733 an dem zumindest einen Düsenbalken 213 befestigt, an dem bereits zumindest ein anderer Druckkopf 212; 412; 701; 702; 703; 711; 712; 713; 721; 722; 723; 731; 732; 733 befestigt ist, so ergibt sich nicht zwangsläufig sondern höchstens zufällig eine exakt passende Ausrichtung dieses neu und/oder wieder anzuordnenden Druckkopfs 212; 412; 701; 702; 703; 711; 712; 713; 721; 722; 723; 731; 732; 733 zu dem zumindest einen bereits befestigten Druckkopf 212; 412; 701; 702; 703; 711; 712; 713; 721; 722; 723; 731; 732; 733 und zwar in Umfangsrichtung und/oder in axialer Richtung A bezüglich des zumindest einen ersten Zentralzylinders 201. Hier kann sich also ein Ausrichtbedarf ergeben, insbesondere eines einzelnen Druckkopfs 212; 412; 701; 702; 703; 711; 712; 713; 721; 722; 723; 731; 732; 733 zu zumindest einem oder mehreren anderen Druckköpfen 212; 412; 701; 702; 703; 711; 712; 713; 721; 722; 723; 731; 732; 733 des gleichen Düsenbalkens 213 und/oder zu zumindest einem oder mehreren anderen Druckköpfen 212; 412; 701; 702; 703; 711; 712; 713; 721; 722; 723; 731; 732; 733 anderer Düsenbalken 213. Sind mehrere zueinander bewegbare Düsenbalken 213 angeordnet, so könnten auch bei einer Rückführung zumindest eines Düsenbalkens 213 in eine Drucklage minimale Fehlstellungen der Düsenbalken 213 untereinander auftreten.

Bevorzugt sind zumindest zwei Einstellungssensoren 740; 741 angeordnet. Die zumindest zwei Einstellungssensoren 740; 741 dienen dazu, Daten zu relativen Einstellungen von beispielsweise zumindest vier Druckköpfen 212; 412; 701; 702; 703; 711; 712; 713; 721; 722; 723; 731; 732; 733 zueinander zu erfassen. Bevorzugt sind die zumindest zwei Einstellungssensoren 740; 741 optische Sensoren. Solche relativen Einstellungen sind beispielsweise relative geometrische Positionierungen der Druckköpfe 212; 412; 701; 702; 703; 711; 712; 713; 721; 722; 723; 731; 732; 733 und/oder relative Ansteuerzeitpunkte, insbesondere Tropfenausstoßzeitpunkte der Druckköpfe 212; 412; 701; 702; 703; 711; 712; 713; 721; 722; 723; 731; 732; 733. Bei den relativen Einstellungen handelt es sich zusätzlich oder alternativ beispielsweise um relative Einstellungen, die zumindest eine Farbdichte und/oder zumindest eine Flächendeckung und/oder zumindest eine Punktgröße von erzeugten Bildpunkten betreffen. Im Folgenden werden die relativen Einstellung auf geometrische Positionierungen und/oder Ansteuerzeitpunkte, insbesondere Tropfenausstoßzeitpunkte bezogen. Die beschriebenen Vorrichtungen und/oder Vorgänge betreffen jedoch auch die anderen genannten relativen Einstellungen, soweit sich daraus betreffen keine Widersprüche ergeben.

Die zumindest zwei Einstellungssensoren 740; 741 sind bevorzugt zumindest als Positionssensoren 740; 741 ausgebildet. Die zumindest zwei Einstellungssensoren 740; 741, insbesondere Positionssensoren 740; 741 sind beispielsweise als Kameras 740; 741 und/oder als CCD-Sensoren 740; 741 und/oder als ein CMOS-Sensoren 740; 741 ausgebildet. Die zumindest zwei Einstellungssensoren 740; 741, insbesondere Positionssensoren 740; 741 dienen bevorzugt dazu, direkt oder indirekt eine relative Lage und/oder Ansteuerung jeweils zumindest zweier Druckköpfe 212; 412; 701; 702; 703; 711; 712; 713; 721; 722; 723; 731; 732; 733 zueinander zu erfassen. Für ein direktes Erfassen ist zumindest einer der zumindest zwei Einstellungssensoren 740; 741 beispielsweise auf die Düsen der jeweiligen Druckköpfe 212; 412; 701; 702; 703; 711; 712; 713; 721; 722; 723; 731; 732; 733 ausgerichtet und/oder ausrichtbar angeordnet. Für ein bevorzugtes indirektes Erfassen sind die zumindest zwei Einstellungssensoren 740; 741 bevorzugt auf den Bedruckstoff 02 ausrichtbar und/oder ausgerichtet und/oder auf den für den Transport von Bedruckstoff 02 vorgesehenen Transportweg ausgerichtet und/oder ausrichtbar angeordnet und/oder auf zumindest einen Übertragungskörper ausgerichtet und/oder ausrichtbar angeordnet. Anhand von Testdruckbildern 714 kann dann ein Vergleich von erzeugten Teiltestbildern 718; 719 durchgeführt werden, die von den relativ zueinander einzustellenden Druckköpfen 212; 412; 701; 702; 703; 711; 712; 713; 721; 722; 723; 731; 732; 733 stammen. Dadurch ist bevorzugt zumindest zeitweise eine jeweilige Lage des Zielbereichs zumindest eines neu und/oder wieder angeordneten Druckkopfs 212; 412; 701; 702; 703; 711; 712; 713; 721; 722; 723; 731; 732; 733 relativ zu einer Lage des Zielbereichs zumindest eines bereits zuvor angeordneten Druckkopfs 212; 412; 701; 702; 703; 711; 712; 713; 721; 722; 723; 731; 732; 733 erfassbar. Dies geschieht bevorzugt anhand eines Vergleichs von relativen Lagen von durch die jeweiligen Druckköpfe 212; 412; 701; 702; 703; 711; 712; 713; 721; 722; 723; 731; 732; 733 erzeugten Bildpunkten auf der Bedruckstoffbahn 02 mittels eines gemeinsamen Einstellungssensors 740; 741, insbesondere Positionssensors 740; 741. Diese relativen Lagen der Bildpunkte werden bevorzugt mittels einer Auswerteeinheit, beispielsweise der übergeordneten Maschinensteuerung ausgewertet.

Alternativ oder zusätzlich zeichnet sich die Druckmaschine also bevorzugt dadurch aus, dass jeder der zumindest zwei Einstellungssensoren 740; 741 auf einen Bedruckstoff 02 und/oder auf zumindest einen Übertragungskörper und/oder auf zumindest zwei insbesondere benachbarte Druckköpfe 212; 412; 701; 702; 703; 711; 712; 713; 721; 722; 723; 731; 732; 733 ausgerichtet und/oder ausrichtbar ist.

Als zumindest ein Einstellungssensor 740; 741 wird hierfür beispielsweise der bereits beschriebene zumindest eine erste Druckbildsensor eingesetzt. Bevorzugt werden jedoch andere Einstellungssensoren 740; 741 als der bereits beschriebene zumindest eine erste Druckbildsensor eingesetzt, beispielsweise auf diese Aufgabe spezialisierte Einstellungssensoren 740; 741.

Nach einem Einbau und/oder einer Wartung und/oder einem Austausch und/oder einer Reinigung zumindest eines Druckkopfs 212; 412; 701; 702; 703; 711; 712; 713; 721; 722; 723; 731; 732; 733 wird bevorzugt ein Testdruck zur Erstellung zumindest eines Testdruckbild 717 durchgeführt, bei dem der neu und/oder wieder anzuordnende Druckkopf 212; 412; 701; 702; 703; 711; 712; 713; 721; 722; 723; 731; 732; 733 und zumindest ein als Referenz oder Leitdruckkopf dienender Druckkopf 212; 412; 701; 702; 703; 711; 712; 713; 721; 722; 723; 731; 732; 733 Druckfarbetropfen auf die Bedruckstoffbahn 02 übertragen. Das zumindest eine Testdruckbild 717 wird bevorzugt automatisch mittels zumindest eines Einstellungssensors 740; 741, beispielsweise des ersten Druckbildsensors erfasst. Bei einer durch das zumindest eine Testdruckbild 717 dokumentierten und erfassten Abweichung einer Ist-Lage des zumindest einen neu und/oder wieder angeordneten Druckkopfs 212; 412; 701; 702; 703; 711; 712; 713; 721; 722; 723; 731; 732; 733 von einer Soll-Lage wird bevorzugt automatisiert eine Anpassung der Lage dieses Druckkopfs 212; 412; 701; 702; 703; 711; 712; 713; 721; 722; 723; 731; 732; 733 in der axialen Richtung A mittels zumindest einer Positioniervorrichtung 751 und/oder eine Anpassung der Ansteuerung der Düsen dieses Druckkopfs 212; 412; 701; 702; 703; 711; 712; 713; 721; 722; 723; 731; 732; 733 bezüglich eines Ansteuerzeitpunkts, insbesondere Tropfenausstoßzeitpunkts vorgenommen.

Eine Einbaulage des zumindest einen neu und/oder wieder angeordneten Druckkopfs 212; 412; 701; 702; 703; 711; 712; 713; 721; 722; 723; 731; 732; 733 in der für den Bedruckstoff 02 vorgesehenen Transportrichtung B und/oder in der Umfangsrichtung bezüglich des zumindest einen ersten Zentralzylinders 201 lässt sich über die insbesondere zeitliche Ansteuerung der Düsen dieses und/oder eines anderen beteiligten Druckkopfs 212; 412; 701; 702; 703; 711; 712; 713; 721; 722; 723; 731; 732; 733 ausgleichen, bevorzugt analog zu der bereits beschriebenen Anpassung von Druckköpfen 212; 412; 701; 702; 703; 711; 712; 713; 721; 722; 723; 731; 732; 733 unterschiedlicher Doppelreihen von Druckköpfen 212; 412; 701; 702; 703; 711; 712; 713; 721; 722; 723; 731; 732; 733. Eine Einbaulage des zumindest einen neu und/oder wieder angeordneten Druckkopfs 212; 412; 701; 702; 703; 711; 712; 713; 721; 722; 723; 731; 732; 733 in axialer Richtung A oder Querrichtung A wird bevorzugt mittels der zumindest einen Positioniervorrichtung 751 ausgeglichen.

Der zumindest eine Einstellungssensor 740; 741 registriert dann das zumindest eine Testdruckbild 717. Insbesondere können mehrere derartige Testdruckbilder 717 zeitlich nacheinander mit zumindest einem gleichen Einstellungssensor 740; 741 erfasst werden, der zumindest für die Erfassung einiger der Testdruckbilder 717 jeweils an auf die axiale Richtung A bezogen unterschiedliche Positionen bewegt wird, um jeweils dort Lagen entsprechender Bildpunkte zu untersuchen. Es wäre auch möglich, ausreichend viele Einstellungssensoren 740; 741 an relevanten Positionen anzuordnen, so dass eine axiale Bewegung der Einstellungssensoren 740, 741 nicht mehr notwendig ist

Bevorzugt weisen mehrere Druckköpfe 212; 412; 701; 702; 703; 711; 712; 713; 721; 722; 723; 731; 732; 733 jeweils eine eigene Positioniervorrichtung 751 auf, weiter bevorzugt weisen alle Druckköpfe 212; 412; 701; 702; 703; 711; 712; 713; 721; 722; 723; 731; 732; 733 jeweils eine eigene Positioniervorrichtung 751 auf. Wenn ein Druckkopf 212; 412; 701; 702; 703; 711; 712; 713; 721; 722; 723; 731; 732; 733 als Referenz oder Leitdruckkopf eingesetzt wird, gemäß dem alle anderen Druckköpfe 212; 412; 701; 702; 703; 711; 712; 713; 721; 722; 723; 731; 732; 733 ausgerichtet werden, braucht dieser als Referenz oder Leitdruckkopf eingesetzte Druckkopf 212; 412; 701; 702; 703; 711; 712; 713; 721; 722; 723; 731; 732; 733 prinzipiell keine eigene Positioniervorrichtung 751. Bevorzugt weist jedoch jeder Druckkopf 212; 412; 701; 702; 703; 711; 712; 713; 721; 722; 723; 731; 732; 733 jeweils eine eigene Positioniervorrichtung 751 auf. Insbesondere ist dann eine freie Wahl eines Leitdruckkopfs möglich. Jede solche Positioniervorrichtung 751 weist zumindest einen Positionierantrieb 752 auf, der bevorzugt als Elektromotor und weiter bevorzugt als Schrittmotor ausgebildet ist. Der Positionierantrieb 752 weist beispielsweise einen Spindelantrieb 752 und/oder eine Zahnstange und ein Ritzel auf. Der Positionier antrieb 752 weist in einer anderen Ausführungsform einen Exzenter und eine damit zusammenwirkende Nut auf. Jeder Druckkopf 212; 412; 701; 702; 703; 711; 712; 713; 721; 722; 723; 731; 732; 733, der einen Positionierantrieb 752 aufweist, ist mittels seines Positionierantriebs 752 bevorzugt zumindest parallel zu der axialen Richtung A oder Querrichtung A bewegbar angeordnet.

Beispielsweise weist die zumindest eine Positioniervorrichtung 751 zumindest einen Grundkörper 753 auf. Der zumindest eine Grundkörper 753 ist bevorzugt ortsfest relativ zu dem zumindest einen Düsenbalken 213; 214 angeordnet und/oder anordenbar und/oder mit dem zumindest einen Düsenbalken 213; 413 identisch. An dem zumindest einen Grundkörper 753 sind zumindest zwei Aufhängelemente 754; 756 angeordnet, die beispielsweise als Federstahlbleche 754; 756 ausgebildet sind. An den Aufhängelementen 754; 756 ist bevorzugt der Druckkopf 212; 412; 701; 702; 703; 711; 712; 713; 721; 722; 723; 731; 732; 733 direkt oder über zumindest ein Verbindungselement 757; 758 befestigt. Der Druckkopf 212; 412; 701; 702; 703; 711; 712; 713; 721; 722; 723; 731; 732; 733 ist durch die Aufhängelemente 754; 756 bevorzugt in der axialen Richtung A oder Querrichtung A relativ zu dem zumindest einen Grundkörper 753 bewegbar angeordnet. Der Druckkopf 212; 412; 701; 702; 703; 711; 712; 713; 721; 722; 723; 731; 732; 733 weist bevorzugt zumindest einen ersten Schubkörper 757 auf und/oder ist weiter bevorzugt mit zumindest einem ersten Schubkörper 757 insbesondere starr verbunden. Weiter bevorzugt ist der zumindest eine erste Schubkörper 757 als Verbindung zwischen dem Druckkopf 212; 412; 701; 702; 703; 711; 712; 713; 721; 722; 723; 731; 732; 733 und zumindest einem der Aufhängelemente 756 angeordnet. Bevorzugt ist zumindest ein Federelement 759 auf die axiale Richtung A bezogen zwischen dem zumindest einen ersten Schubkörper 757 und der zumindest einen Grundkörper 753 angeordnet, weiter bevorzugt derart, dass der zumindest eine erste Schubkörper 757 und damit zugleich der Druckkopf 212; 412; 701; 702; 703; 711; 712; 713; 721; 722; 723; 731; 732; 733 in der axialen Richtung A oder Querrichtung A mit einer Federkraft beaufschlagt ist. Bevorzugt weist der zumindest eine erste Schubkörper 757 eine erste Schrägfläche 761 auf, die weiter bevorzugt mit einer zweiten Schrägfläche 762 zumindest eines zweiten Schubkörpers 763 in Kontakt steht. Die erste Schrägfläche 761 des zumindest einen ersten Schubkörpers 763 wird von dem zumindest einen Federelement 759 bevorzugt gegen die zweite Schrägfläche 762 des zumindest einen zweiten Schubkörpers 763 gepresst. Bevorzugt liegen die erste Schrägfläche 761 und die zweite Schrägfläche 762 parallel zueinander. Bevorzugt weist eine Flächennormale der ersten Schrägfläche 761 und/oder der zweiten Schrägfläche 762 in oder entgegen einer Richtung, die von der axialen Richtung A um mehr als 0° und weniger als 90°, insbesondere um 1° bis 45°, weiter bevorzugt 1° bis 25° abweicht.

Der zumindest eine zweite Schubkörper 763 ist bevorzugt in einer Schubrichtung S bewegbar, die zumindest eine Komponente in einer zu der axialen Richtung A oder Querrichtung A orthogonalen Richtung aufweist und die weiter bevorzugt orthogonal zu der axialen Richtung A oder Querrichtung A orientiert ist. Bevorzugt ist der zumindest eine zweite Schubkörper 763 über ein Gewinde 764 mit zumindest einer Spindel 766 verbunden, die mittels des zumindest einen bevorzugt als Spindelantrieb 752 ausgebildeten Positionierantriebs 752 drehbar angeordnet ist. Eine Drehung der Spindel 766 bewirkt dann bevorzugt eine Bewegung des zumindest einen zweiten Schubkörper 763 in oder entgegen der Schubrichtung S, die über die zweite Schrägfläche 762 und die erste Schrägfläche 761 eine Bewegung des ersten Schubkörpers 757 und damit des Druckkopfs 212; 412; 701; 702; 703; 711; 712; 713; 721; 722; 723; 731; 732; 733 in eine Bewegung entgegen oder in der axialen Richtung A oder Querrichtung A bewirkt oder zumindest erlaubt, je nachdem, ob gegen die oder mit der Federkraft des zumindest einen Federelements 759 gearbeitet wird. Bevorzugt weist der Druckkopf 212; 412; 701; 702; 703; 711; 712; 713; 721; 722; 723; 731; 732; 733 zumindest eine flexible Versorgungsleitung 767 und/oder zumindest eine flexible Datenleitung 623 auf, beispielsweise für eine Zufuhr und/oder Abfuhr von Beschichtungsmittel und/oder Reinigungsmittel und/oder eine Versorgung mit elektrischer Energie und/oder eine Datenverbindung mit einer Druckkopfsteuerung 622. Durch die zumindest eine flexible Versorgungsleitung 767 wird bevorzugt eine Bewegbarkeit des Druckkopfs 212; 412; 701; 702; 703; 711; 712; 713; 721; 722; 723; 731; 732; 733 gewährleistet.

Im Folgenden wird eine bevorzugte Ausführungsform der Verfahrens zum Anpassen von relativen Einstellungen von Druckköpfen 212; 412; 701; 702; 703; 711; 712; 713; 721; 722; 723; 731; 732; 733 einer Druckeinheit 200; 400 zueinander beschrieben. Beispielhaft betreffen die relativen Einstellungen geometrische Positionierungen und/oder Ansteuerzeitpunkte, insbesondere Tropfenausstoßzeitpunkte der Druckköpfe 212; 412; 701; 702; 703; 711; 712; 713; 721; 722; 723; 731; 732; 733 zueinander. Analoges gilt aber auch für Fälle, in denen die relativen Einstellungen zusätzlich oder alternativ beispielsweise als relative Einstellungen, die zumindest eine Farbdichte und/oder zumindest eine Flächendeckung und/oder zumindest eine Punktgröße von erzeugten Bildpunkten betreffen, ausgebildet sind.

Eine beispielhafte Gesamtmenge 707 von zumindest vier (4), beispielsweise zwölf (12), bevorzugt einhundertzwölf (112) Druckköpfen 212; 412; 701; 702; 703; 711; 712; 713; 721; 722; 723; 731; 732; 733 weist eine erste Teilmenge 708 von zumindest zwei (2), beispielsweise sechs (6), bevorzugt sechsundfünfzig (56) Druckköpfen 212; 412; 701; 702; 711; 721; 722; 731 und eine zweite Teilmenge 709 von zumindest zwei (2), beispielsweise sechs (6), bevorzugt sechsundfünfzig (56) Druckköpfen 212; 412; 703; 712; 713; 723; 732; 733 auf. Die Gesamtmenge 707 weist beispielsweise zwei (2) und bevorzugt acht (8) an auf die Transportrichtung B und/oder Umfangsrichtung bezogen unterschiedlichen Positionen angeordnete Doppelreihen 213; 413 von Druckköpfen 212; 412; 701; 702; 703; 711; 712; 713; 721; 722; 723; 731; 732; 733 auf, die jeweils zumindest zwei (2), beispielsweise sechs (6), bevorzugt vierzehn (14) Druckköpfe 212; 412; 701; 702; 703; 711; 712; 713; 721; 722; 723; 731; 732; 733 an auf die axiale Richtung A oder Querrichtung A bezogen unterschiedlichen Positionen aufweisen. Bevorzugt verläuft eine Trennung der ersten Teilmenge 708 und der zweiten Teilmenge 709 im Wesentlichen parallel zu der Transportrichtung B und/oder Umfangsrichtung und orthogonal zu der axialen Richtung A oder Querrichtung A.

Bevorzugt weist die Druckeinheit 200; 400 zumindest eine Haltevorrichtung 742 auf, an der die zumindest zwei Einstellungssensoren 740; 741 insbesondere bewegbar angeordnet sind. Die zumindest eine Haltevorrichtung 742 weist bevorzugt zumindest einen Sensorantrieb auf. Beispielsweise mittels des zumindest einen Sensorantriebs ist der zumindest eine Einstellungssensor 740; 741 jeweils zumindest teilweise mit zumindest einer Komponente in der axialen Richtung A oder Querrichtung A bewegbar angeordnet. Beispielweise weist jeder Einstellungssensor 740; 741 eine eigene Haltevorrichtung 742 auf, bevorzugt ist jedoch eine gemeinsame Haltevorrichtung 742 angeordnet. Die zumindest eine Haltevorrichtung weist beispielsweise zumindest eine Führung auf, an der entlang der zumindest eine Einstellungssensor 740; 741 bewegbar angeordnet ist. Bevorzugt weist jeder bewegbare Einstellungssensor 740; 741 einen eigenen Sensorantrieb auf. Der zumindest eine Sensorantrieb weist beispielsweise zumindest ein Zugmittel, beispielsweise zumindest ein Band auf, das mittels eines Motors in unterschiedliche Richtungen bewegbar ist. Alternativ kann auch ein Spindelantrieb oder ein anderer Linearmotor oder ein anderer geeigneter Antrieb zum Einsatz kommen.

Zunächst wird ein Druckkopf 711 der ersten Teilmenge 708 als erster primärer Leitdruckkopf 711; 728 der ersten Teilmenge 708 festgelegt und wird ein Druckkopf 703 der zweiten Teilmenge 709 als zweiter primärer Leitdruckkopf 703; 729 der zweiten Teilmenge 709 festgelegt. Zumindest ein (1), beispielsweise vier (4), bevorzugt sechzehn (16) weitere, als erste primäre Folgedruckköpfe 701; 702 ; 721; 722 festgelegte Druckköpfe 701; 702 ; 721; 722 der ersten Teilmenge 708 werden dann zu dem ersten primären Leitdruckkopf 711; 728 der ersten Teilmenge ausgerichtet, also bezüglich ihrer relativen Position zu diesem angepasst. Dies erfolgt bevorzugt, indem zunächst ein Testdruckbild 717 gedruckt wird, das aus einer Mehrzahl von Linien besteht, die sich teilweise parallel zu der Transportrichtung B des Bedruckstoffs 02 und/oder Umfangsrichtung des Zentralzylinders 201; 401 erstrecken und die sich teilweise orthogonal dazu und/oder parallel zu der axialen Richtung A oder Querrichtung A erstrecken. Ein erstes Teiltestbild 718 wird dabei von dem ersten primären Leitdruckkopf 728 gedruckt und ein zweites Teiltestbild 719 wird dabei von einem der ersten primären Folgedruckköpfe 701; 702;721; 722 gedruckt. Mittels eines ersten Einstellungssensors 740 wird das Testdruckbild erfasst. Durch das Testdruckbild 717 kann bevorzugt maschinell ermittelt werden, ob die relative Position des ersten primären Leitdruckkopfs 711; 728 und des entsprechenden ersten primären Folgedruckkopfs 701; 702; 721; 722 verändert werden muss oder nicht. Gegebenenfalls erfolgt eine Anpassung, bevorzugt mittels der entsprechenden Positioniervorrichtung 751 des ersten primären Folgedruckkopfs 701; 702; 721; 722. Analog werden alle ersten primären Folgedruckköpfe 701; 702; 721; 722 ausgerichtet. Bevorzugt erfolgt zeitgleich in der zweiten Teilmenge 708 eine analoge Ausrichtung von zweiten primären Folgedruckköpfen 712; 713; 732; 733 zu einem zweiten primären Leitdruckkopf 703; 729, insbesondere mittels des zweiten Einstellungssensors 741 und mittels eines entsprechenden Testdruckbilds 717.

Im Anschluss wird einer der zuvor als erste primäre Folgedruckköpfe 701; 702;721; 722 festgelegten Druckköpfe 701; 702;721; 722 als erster sekundärer Leitdruckkopf 722; 728 festgelegt und wird einer der zuvor als zweite primäre Folgedruckköpfe 712; 713; 732; 733 festgelegten Druckköpfe 712; 713; 732; 733 als zweiter sekundärer Leitdruckkopf 713; 729 festgelegt. Erste sekundäre Folgedruckköpfe 731 und zweite sekundäre Folgedruckköpfe 723 werden festgelegt und analog mittels Testdruckbildern 717, Einstellungssensoren 740; 741 und Positioniervorrichtungen 752 in ihren relativen Positionen zu dem jeweiligen sekundären Leitdruckkopf 722; 728; 713; 729 angepasst. Da die sekundären Leitdruckköpfe 722; 728; 713; 729 bereits an die primären Leitdruckköpfe 711;728; 703; 729 angepasst waren, sind jetzt sowohl die primären Folgedruckköpfe 701; 702; 721; 722; 712; 713; 732; 733 als auch die sekundären Folgedruckköpfe 731; 723 an die primären Leitdruckköpfe 711;728; 703; 729 angepasst. Je nach Anzahl der Druckköpfe 212; 412; 701; 702; 703; 711; 712; 713; 721; 722; 723; 731; 732; 733 innerhalb der Teilmengen 708; 709 wird der Vorgang analog fortgesetzt, bis, wie im Beispiel bereits jetzt, alle Druckköpfe 212; 412; 701; 702; 703; 711; 712; 713; 721; 722; 723; 731; 732; 733 zumindest innerhalb ihrer Teilmengen 708; 709 ausgerichtet sind.

Danach, insbesondere im Anschluss erfolgt die Anpassung der Teilmengen 708; 709 aneinander. Auch dieser Vorgang erfolgt analog. Ein bevorzugt der zweiten Teilmenge 709 benachbarter Druckkopf 702 der ersten Teilmenge 708 wird als Gesamtleitdruckkopf 702; 727 festgelegt. Ein bevorzugt der ersten Teilmenge 708 benachbarter Druckkopf 712 der zweiten Teilmenge 709 wird als Gesamtfolgedruckkopf 712 festgelegt. Ein Testdruckbild 717 wird von dem Gesamtleitdruckkopf 702; 727 und dem Gesamtfolgedruckkopf 712 gemeinsam entsprechend erstellt und mittels eines der bevorzugt mittlerweile entsprechend positionierten Einstellungssensoren 740; 741 erfasst. Nach Auswertung dieses Testdruckbilds 717 stehen die Vorgaben fest, wie weit der Gesamtfolgedruckkopf 712 relativ zu dem Gesamtleitdruckkopf 702; 727 bewegt werden muss. Um die bereits erreichte Positionierung aller Druckköpfe 212; 412; 703; 712; 713; 723; 732; 733 der zweiten Teilmenge 709 aufrecht zu erhalten, werden alle Druckköpfe 212; 412; 703; 712; 713; 723; 732; 733 der zweiten Teilmenge 709 entsprechend der für den Gesamtfolgedruckkopf 712 ermittelten Vorgaben in ihrer Position angepasst, insbesondere mittels ihrer Positioniervorrichtungen 752 bewegt. Nun sind alle Druckköpfe 212; 412; 701; 702; 703; 711; 712; 713; 721; 722; 723; 731; 732; 733 zueinander ausgerichtet. Dafür sind weniger Vorgänge notwendig, als in einem Fall, in dem alle Druckköpfe 212; 412; 701; 702; 703; 711; 712; 713; 721; 722; 723; 731; 732; 733 nacheinander ausgerichtet werden (Fig. 4a, b, c, d und e). Je nach Anzahl der Druckköpfe 212; 412; 701; 702; 703; 711; 712; 713; 721; 722; 723; 731; 732; 733 ist es noch zeitsparender, mehr als zwei Teilmengen 708; 709 zu bilden und entsprechend mehr als zwei Einstellsensoren 740; 741 anzuordnen. Es ist auch denkbar eine Anzahl von Einstellsensoren anzuordnen, die um eins geringer ist, als eine Anzahl von Druckköpfen je Doppelreihe. Dann müssen die Einstellsensoren 740; 741 nicht bewegt werden und eine weitere Zeitersparnis ist erreichbar.

Wie beschrieben erfolgt bevorzugt die jeweilige Einstellung der relativen Positionen direkt im Anschluss an die Erfassung, also der jeweilige Anpassungsvorgang am Stück. Dadurch sind immer sofort die angestrebten Positionen erreichbar und eine Überprüfung und beispielsweise eine iterative Vorgehensweise möglich. Alternativ können auch in der beschriebenen Reihenfolge nur die Erfassungsvorgänge durchgeführt werden. Bei entsprechend genauer Messung und zuverlässiger Positioniervorrichtungen 752 lassen sich dann für alle Druckköpfe 212; 412; 701; 702; 703; 711; 712; 713; 721; 722; 723; 731; 732; 733 zeitgleich die angepassten Positionen berechnen und einstellen. Dadurch ist eine weitere Zeitersparnis möglich, jedoch unter Aufgabe der Möglichkeit zur Iteration und/oder der sofortigen Kontrolle.

Im Fall von Ansteuerzeitpunkten, insbesondere Tropfenausstoßzeitpunkten werden bevorzugt die Zeitpunkte aneinander angepasst, zu denen die jeweiligen Druckköpfe Beschichtungsmittel ausstoßen. Die Erfassungsvorgänge sind dabei bevorzugt die gleichen wie für die Positionierung beschrieben, lediglich das Testdruckbild 717 wird entsprechend anders ausgewertet. Die Veränderungen liegen dann lediglich in einer Ansteuerung der Düsen. Auch hierbei kann iterativ und/oder mit Kontrolle oder mittels einmaliger Messung und ausreichend präziser Vorhersage gearbeitet werden.

Des zumindest eine Testdruckbild 717 weist bevorzugt zumindest zwei Teiltestbilder 718; 719 auf, die von unterschiedlichen Druckköpfen 212; 412; 701; 702; 703; 711; 712; 713; 721; 722; 723; 731; 732; 733 stammen. Bevorzugt weist jedes Teildruckbild 718; 719 zumindest ein Längsbildelement 716 und weiter bevorzugt zumindest zwei Längsbildelemente 716 auf. Jedes Längsbildelement 716 erstreckt sich bevorzugt zumindest in der Transportrichtung B des Bedruckstoffs 02 weiter als orthogonal zu dieser Transportrichtung B des Bedruckstoffs 02. Bevorzugt wird aus der relativen Lage der Längsbildelemente 716 unterschiedlicher Teiltestbilder 718; 719 auf die relative axiale Lage der an einer Erstellung der Teiltestbilder 718; 719 beteiligten Druckköpfe 212; 412; 701; 702; 703; 711; 712; 713; 721; 722; 723; 731; 732; 733, insbesondere Gruppe von Druckköpfen 212; 412; 701; 702; 703; 711; 712; 713; 721; 722; 723; 731; 732; 733 geschlossen. Bevorzugt weist jedes Teildruckbild 718; 719 zumindest ein Querbildelement 714 und weiter bevorzugt zumindest zwei Querbildelemente 714 auf. Jedes Querbildelement 714 erstreckt sich bevorzugt zumindest in der axialen Richtung A oder Querrichtung A weiter als orthogonal zu dieser axialen Richtung A oder Querrichtung A. Bevorzugt wird aus der relativen Lage der Querbildelemente 714 unterschiedlicher Teiltestbilder 718; 719 auf die relativen Ansteuerzeitpunkte, insbesondere Tropfenausstoßzeitpunkte der an einer Erstellung der Teiltestbilder 718; 719 beteiligten Druckköpfe 212; 412; 701; 702; 703; 711; 712; 713; 721; 722; 723; 731; 732; 733, insbesondere Gruppe von Druckköpfen 212; 412; 701; 702; 703; 711; 712; 713; 721; 722; 723; 731; 732; 733 geschlossen. Bevorzugt weist das zumindest eine Testdruckbild 717 weiterhin Begrenzungselemente 726 auf. Mittels der Begrenzungselemente 726 wird beispielsweise eine korrekte Ausrichtung des jeweiligen Erfassungssensors 740; 741 bezüglich des axialen Richtung A oder Querrichtung A ermöglicht und/oder erleichtert.

Nachdem die Bedruckstoffbahn 02 die zumindest eine erste Druckeinheit 200 passiert hat, wird die Bedruckstoffbahn 02 entlang ihres Transportwegs weiter transportiert und bevorzugt dem zumindest einen ersten Trockner 301 der zumindest einen Trocknereinheit 300 zugeführt. Der zumindest eine erste Trockner 301 ist bevorzugt als ein Strömungstrockner 301 und/oder Strahlungstrockner 301 und/oder Heißlufttrockner 301 und/oder Infrarotstrahlungstrockner 301 ausgebildet.

Entlang des Transportwegs der Bedruckstoffbahn 02 ist bevorzugt zumindest eine zweite Druckeinheit 400 angeordnet. Der Transportweg der Bedruckstoffbahn 02 durch die zumindest eine zweite Druckeinheit 400 verläuft analog zu dem Transportweg durch die zumindest eine erste Druckeinheit 200. Innerhalb der zweiten Druckeinheit 400 ist bevorzugt zumindest ein zweites, als Tintenstrahldruckwerk 411 oder Ink-Jet-Druckwerk 411 ausgebildetes Druckwerk 411 auf den zweiten Zentralzylinder 401 ausgerichtet angeordnet. Das zumindest eine zweite Druckwerk 411 der zumindest einen zweiten Druckeinheit 400 ist bevorzugt identisch mit dem zumindest einen ersten Druckwerk 211 der zumindest einen ersten Druckeinheit 200 aufgebaut, insbesondere bezüglich zumindest eines Düsenbalkens 413, zumindest eines, als Tintenstrahldruckkopf 412 ausgebildeten Druckkopfs 412 und deren Anordnung in Doppelreihen, der Ausführung und Auflösung des Druckverfahrens, der Anordnung, Ausrichtung und Ansteuerung der Düsen und der Bewegbarkeit und Einstellbarkeit des zumindest einen Düsenbalkens 413 und des zumindest einen Druckkopfs 412 mittel zumindest einer Einstellmechanik mit entsprechendem Elektromotor. Auch eine korrekte Ausrichtung der Druckköpfe 412 der zumindest einen zweiten Druckeinheit 400 wird bevorzugt dadurch überprüft, dass zumindest zwei Einstellungssensoren 740; 741 jeweilige gedruckte Testdruckbilder 717 erfassen und die Maschinensteuerung diese Testdruckbilder 717 auswertet. Bevorzugt ist das zumindest eine zweite Druckwerk 411 als Mehrfarbendruckwerk 411, insbesondere Vierfarbendruckwerk 411 ausgebildet. Bezüglich des Transportwegs der Bedruckstoffbahn 02 ist nach der zumindest einen zweiten Druckeinheit 400 zumindest ein zweiter Trockner 331 der zumindest einen Trocknereinheit 300 angeordnet. Der Aufbau des zumindest einen zweiten Trockners 331 gleicht bevorzugt dem Aufbau des zumindest einen ersten Trockners 301.

In zumindest einer Variante der Druckmaschine ist die Druckmaschine 01 als Rollen-Rotations-Tintenstrahldruckmaschine 01 ausgebildet und ist zumindest ein Übertragungskörper mit dem zumindest einen ersten Druckzentralzylinder 201 einen Übertragungsspalt bildend angeordnet. Dann ist bevorzugt der zumindest eine Druckkopf 212; 412; 701; 702; 703; 711; 712; 713; 721; 722; 723; 731; 732; 733 auf den zumindest einen Übertragungskörper ausgerichtet. Der Druckzentralzylinder 201 ist in diesem Fall bevorzugt als Gegendruckzylinder ausgebildet.

Bevorzugt ist der zumindest eine erste Druckzentralzylinder 201 ein zur Abstützung einer Bedruckstoffbahn 02 in einem ersten Übertragungsbereich, insbesondere einem ersten Übertragungsbereich für Beschichtungsmittel dienender motorgetriebener Rotationskörper 201. Bevorzugt ist der zumindest eine zweite Druckzentralzylinder 401 ein zur Abstützung einer Bedruckstoffbahn 02 in einem zweiten Übertragungsbereich, insbesondere einem zweiten Übertragungsbereich für Beschichtungsmittel dienender motorgetriebener Rotationskörper 401. Bevorzugt ist der erste und/oder der zweite Übertragungsbereich ein Bereich, der dafür vorgesehen ist, einen Kontakt zwischen Bedruckstoff 02 und Beschichtungsmittel herzustellen, beispielsweise ein Zielbereich zumindest einer Düse zumindest eines Druckkopfs 212; 412; 701; 702; 703; 711; 712; 713; 721; 722; 723; 731; 732; 733 und/oder zumindest ein Arbeitsbereich zumindest eines Druckkopfs 212; 412; 701; 702; 703; 711; 712; 713; 721; 722; 723; 731; 732; 733 und/oder ein gesamter Arbeitsbereich zumindest eines Düsenbalkens 213 und/oder ein Spalt, der von dem jeweiligen Druckzentralzylinder 201; 401 mit einem gegebenenfalls angeordneten Übertragungskörper gebildet wird.

### Bezugszeichenliste

- 01: Druckmaschine, Tintenstrahldruckmaschine, Rollen-Druckmaschine, Rollen-Tintenstrahldruckmaschine, Rotationsdruckmaschine, Rollen-Rotationsdruckmaschine, Rollen-Rotations-Tintenstrahldruckmaschine
- 02: Bedruckstoff, Bedruckstoffbahn, Papierbahn, Textilbahn, Folie, Kunststofffolie, Metallfolie

- 100: Bedruckstoffquelle, Rollenabspulvorrichtung, Rollenwechsler
- 101: Bedruckstoffrolle

- 111: Rotationsachse (101; 103)

- 200: Druckeinheit, erste
- 201: Druckzentralzylinder, Zentralzylinder, erster; Rotationskörper
- 202 - 203: Walze, Umlenkwalze
- 204: Zwischenraum (201; 203)
- 205 - 206: Zylinder, Presseur, erster
- 207: Rotationsachse (201)
- 208: Antriebsmotor, Elektromotor, Direktantrieb, Einzelantrieb, Synchronmotor
- 209: Presseurspalt, erster
- 210 - 211: Druckwerk, Tintenstrahldruckwerk, Ink-Jet-Druckwerk, Mehrfarbendruckwerk, Vierfarbendruckwerk, erstes
- 212: Druckkopf, Tintenstrahldruckkopf, erster
- 213: Düsenbalken, erster

- 300: Trocknereinheit
- 301: Trockner, Infrarotstrahlungstrockner, Strahlungstrockner, Strömungstrockner, UV-Strahlungstrockner, Heißlufttrockner, erster

- 331: Trockner, Infrarotstrahlungstrockner, Strömungstrockner, Strahlungstrockner, Heißlufttrockner, UV-Strahlungstrockner, zweiter

- 400: Druckeinheit, zweite
- 401: Druckzentralzylinder, Zentralzylinder, zweiter; Rotationskörper

- 408: Antriebsmotor, Direktantrieb, Elektromotor, Einzelantrieb, Synchronmotor
- 409 - 410 - 411: Druckwerk, Tintenstrahldruckwerk, Ink-Jet-Druckwerk, Mehrfarbendruckwerk, Vierfarbendruckwerk, zweites
- 412: Druckkopf, Tintenstrahldruckkopf, zweiter
- 413: Düsenbalken, zweiter

- 500: Nachbearbeitungsvorrichtung, Falzvorrichtung, Aufwickelvorrichtung, Bogenschneider, Planauslage

- 622: Druckkopfsteuerung
- 623: Datenleitung

- 700 - 701: Druckkopf
- 702: Druckkopf
- 703: Druckkopf
- 704 - 705 - 706 - 707: Gesamtmenge
- 708: Teilmenge, erste
- 709: Teilmenge, zweite
- 710 - 711: Druckkopf
- 712: Druckkopf
- 713: Druckkopf
- 714: Querbildelement
- 715 - 716: Längsbildelement
- 717: Testdruckbild
- 718: Teiltestbild
- 719: Teiltestbild
- 720 - 721: Druckkopf
- 722: Druckkopf
- 723: Druckkopf
- 724 - 725 - 726: Begrenzungselement
- 727: Gesamtleitdruckkopf
- 728: Leitdruckkopf, erster
- 729: Leitdruckkopf, zweiter
- 730 - 731: Druckkopf
- 732: Druckkopf
- 733: Druckkopf
- 740: Einstellungssensor, Positionssensor, Kamera, CCD-Sensor, CMOS-Sensor, Sensor, optischer
- 741: Einstellungssensor, Positionssensor, Kamera, CCD-Sensor, CMOS-Sensor, Sensor, optischer
- 742: Haltevorrichtung

- 751: Positioniervorrichtung
- 752: Positionierantrieb, Spindelantrieb
- 753: Grundkörper
- 754: Aufhängelement; Federstahlblech
- 755 - 756: Aufhängelement; Federstahlblech
- 757: Verbindungselement, Schubkörper, erster
- 758: Verbindungselement
- 759: Federelement
- 760 - 761: Schrägfläche, erste
- 762: Schrägfläche
- 763: Schubkörper, zweiter
- 764: Gewinde
- 765 - 766: Spindel
- 767: Versorgungsleitung

- A: Richtung, Querrichtung, axial
- B: Transportrichtung
- S: Schubrichtung

## Patentansprüche

1. Verfahren zum Anpassen von relativen Einstellungen von Druckköpfen (212; 412; 701; 702; 703; 711; 712; 713; 721; 722; 723; 731; 732; 733) zumindest einer Druckeinheit (200; 400) einer Druckmaschine (01) zueinander, wobei in zumindest einem ersten Teilerfassungsvorgang Daten zu relativen Einstellungen zumindest zweier Druckköpfe (212; 412; 701; 702; 711; 721; 722; 731) einer ersten Teilmenge (708) von Druckköpfen (212; 412; 701; 702; 703; 711; 712; 713; 721; 722; 723; 731; 732; 733) zueinander erfasst werden und wobei in zumindest einem zweiten Teilerfassungsvorgang Daten zu relativen Einstellungen zumindest zweier nicht der ersten Teilmenge (708) angehörender Druckköpfe (212; 412; 703; 712; 713; 723; 732; 733) einer zweiten Teilmenge (709) von Druckköpfen (212; 412; 701; 702; 703; 711; 712; 713; 721; 722; 723; 731; 732; 733) zueinander erfasst werden und wobei von jedem Druckkopf (212; 412; 701; 702; 703; 711; 712; 713; 721; 722; 723; 731; 732; 733) der zumindest einen ersten Teilmenge (708) ausgehend auf die Querrichtung (A) bezogen nur in einer Richtung Druckköpfe (212; 412; 701; 702; 703; 711; 712; 713; 721; 722; 723; 731; 732; 733) der zumindest einen zweiten Teilmenge (709) angeordnet sind und/oder von jedem Druckkopf (212; 412; 701; 702; 703; 711; 712; 713; 721; 722; 723; 731; 732; 733) der zumindest einen zweiten Teilmenge (709) ausgehend auf die Querrichtung (A) bezogen nur in einer Richtung Druckköpfe (212; 412; 701; 702; 703; 711; 712; 713; 721; 722; 723; 731; 732; 733) der zumindest einen ersten Teilmenge (708) angeordnet sind und wobei in zumindest einem Gesamterfassungsvorgang Daten zu zumindest einer relativen Einstellung zumindest eines ersten Druckkopfs (212; 412; 701; 702; 711; 721; 722; 731) der ersten Teilmenge (708) und zumindest eines zweiten Druckkopfs (212; 412; 703; 712; 713; 723; 732; 733) der zweiten Teilmenge (709) zueinander erfasst werden und wobei zumindest der zumindest eine erste Teilerfassungsvorgang und der zumindest eine zweite Teilerfassungsvorgang zumindest teilweise gleichzeitig ablaufen und wobei zu jedem Zeitpunkt des Ablaufs des Verfahrens höchstens entweder der zumindest eine Gesamterfassungsvorgang einerseits abläuft oder der zumindest eine erste Teilerfassungsvorgang und/oder der zumindest eine zweite Teilerfassungsvorgang andererseits abläuft und wobei in zumindest einem Einstellvorgang die relativen Einstellungen zumindest zweier der Druckköpfe (212; 412; 701; 702; 703; 711; 712; 713; 721; 722; 723; 731; 732; 733) der zumindest einen Druckeinheit (200; 400) zueinander verändert werden und wobei die in dem zumindest einen ersten Teilerfassungsvorgang erfassten Daten und/oder die in dem zumindest einen zweiten Teilerfassungsvorgang erfassten Daten und/oder die in dem zumindest einen Gesamterfassungsvorgang erfassten Daten mittels zumindest zweier zumindest bezüglich der Querrichtung (A) bewegbarer Einstellungssensoren (740; 741) erfasst werden, **dadurch gekennzeichnet, dass** zumindest zwei Einstellungssensoren (740; 741) zumindest zeitweise unabhängig voneinander zumindest in der Querrichtung (A) bewegt werden.

2. Verfahren nach Anspruch 1, **dadurch gekennzeichnet, dass** die relativen Einstellungen relative geometrische Positionierungen und/oder Ansteuerzeitpunkte der Druckköpfe (212; 412; 701; 702; 703; 711; 712; 713; 721; 722; 723; 731; 732; 733) sind.

3. Verfahren nach Anspruch 1 und/oder 2, **dadurch gekennzeichnet, dass** jeder Druckkopf höchstens der zumindest ersten Teilmenge (708) oder der zumindest einen zweiten Teilmenge (709) angehört und/oder dass die erste Teilmenge (708) und die zweite Teilmenge (709) keine Schnittmenge aufweisen.

4. Verfahren nach Anspruch 1 und/oder 2 und/oder 3, **dadurch gekennzeichnet, dass** die relativen Einstellungen der zumindest zwei Druckköpfe (212; 412; 701; 702; 703; 711; 712; 713; 721; 722; 723; 731; 732; 733) zueinander in Abhängigkeit von zumindest den in dem zumindest einen ersten Teilerfassungsvorgang erfassten Daten und/oder den in dem zumindest einen zweiten Teilerfassungsvorgang erfassten Daten und/oder den in dem Gesamterfassungsvorgang erfassten Daten verändert werden.

5. Verfahren nach Anspruch 1 und/oder 2 und/oder 3 und/oder 4, **dadurch gekennzeichnet, dass** zumindest ein Einstellungssensor (740; 741) zwischen dem zumindest einen ersten Teilerfassungsvorgang einerseits und dem zumindest einen Gesamterfassungsvorgang andererseits zumindest zeitweise zumindest in einer Querrichtung (A) bewegt wird.

6. Verfahren nach Anspruch 1 und/oder 2 und/oder 3 und/oder 4 und/oder 5, **dadurch gekennzeichnet, dass** mittels jedem der zumindest zwei Einstellungssensoren (740; 741) zumindest ein auf zumindest einem Bedruckstoff (02) und/oder auf zumindest einem Übertragungskörper angeordnetes Druckbild und/oder zumindest zwei Druckköpfe (212; 412; 701; 702; 703; 711; 712; 713; 721; 722; 723; 731; 732; 733) erfasst werden.

7. Verfahren nach Anspruch 1 und/oder 2 und/oder 3 und/oder 4 und/oder 5 und/oder 6, **dadurch gekennzeichnet, dass** die zumindest eine erste Teilmenge (708) und die zumindest eine zweite Teilmenge (709) jeweils zumindest einen Druckkopf (212; 412; 701; 702; 703; 711; 712; 713; 721; 722; 723; 731; 732; 733) aufweisen, mittels dem ein gemeinsames Beschichtungsmittel auftragbar ist und/oder ein Auftragen des gemeinsamen Beschichtungsmittels beeinflussbar ist.

8. Verfahren nach Anspruch 1, 2, 3, 4, 5, 6 oder 7, **dadurch gekennzeichnet, dass** in zumindest einem ersten Teileinstellvorgang die relativen Einstellungen der zumindest zwei Druckköpfe (212; 412; 701; 702; 711; 721; 722; 731) der zumindest einen ersten Teilmenge (708) zueinander verändert werden und/oder dass in zumindest einem zweiten Teileinstellvorgang die relativen Einstellungen der zumindest zwei Druckköpfe (212; 412; 703; 712; 713; 723; 732; 733) der zumindest einen zweiten Teilmenge (709) zueinander verändert werden und/oder dass in zumindest einem Gesamteinstellvorgang die relativen Einstellung des zumindest einen ersten Druckkopfs (212; 412; 701; 702; 711; 721; 722; 731) der ersten Teilmenge (708) und des zumindest einen zweiten Druckkopfs (212; 412; 703; 712; 713; 723; 732; 733) der zweiten Teilmenge (709) zueinander verändert werden.

9. Druckmaschine (01) mit zumindest einer Druckeinheit (200; 400), wobei die zumindest eine Druckeinheit (200; 400) zumindest vier Druckköpfe (212; 412; 701; 702; 703; 711; 712; 713; 721; 722; 723; 731; 732; 733) aufweist, von denen zumindest drei zumindest in einer orthogonal zu einer für einen Transport von Bedruckstoff (02) durch die zumindest eine Druckeinheit (200; 400) vorgesehenen Transportrichtung (B) orientierten Querrichtung (A) relativ zueinander bewegbar angeordnet sind und wobei die zumindest drei Gruppen jeweils zumindest zwei der zumindest vier Druckköpfe (212; 412; 701; 702; 703; 711; 712; 713; 721; 722; 723; 731; 732; 733) enthalten, **dadurch gekennzeichnet, dass** die Druckmaschine (02) zumindest zwei Einstellungssensoren (740; 741) aufweist, mittels denen insgesamt zu zumindest drei Gruppen von Druckköpfen (212; 412; 701; 702; 703; 711; 712; 713; 721; 722; 723; 731; 732; 733) Daten zu relativen Einstellungen der Druckköpfe (212; 412; 701; 702; 703; 711; 712; 713; 721; 722; 723; 731; 732; 733) der jeweiligen Gruppe zueinander erfassbar sind und dass die zumindest zwei Einstellungssensoren (740; 741) jeweils zumindest teilweise mit zumindest einer Komponente in der Querrichtung (A) bewegbar angeordnet sind und dass zumindest einer der zumindest zwei Einstellsensoren (740; 741) einen eigenen Sensorantrieb aufweist, der von einem Sensorantrieb eines anderen der zumindest zwei Einstellsensor (740; 741) verschieden ist.

10. Druckmaschine nach Anspruch 9, **dadurch gekennzeichnet, dass** jeder in der Querrichtung (A) bewegbare Druckkopf (212; 412; 701; 702; 703; 711; 712; 713; 721; 722; 723; 731; 732; 733) einen eigenen Positionierantrieb (752) aufweist und/oder dass jeder bewegbare Einstellungssensor (740; 741) einen eigenen Sensorantrieb aufweist.

11. Druckmaschine nach Anspruch 9 und/oder 10, **dadurch gekennzeichnet, dass** die relativen Einstellungen relative geometrische Positionierungen und/oder Ansteuerzeitpunkte der Druckköpfe (212; 412; 701; 702; 703; 711; 712; 713; 721; 722; 723; 731; 732; 733) sind.

12. Druckmaschine nach Anspruch 9 und/oder 10 und/oder 11, **dadurch gekennzeichnet, dass** die Druckeinheit (200; 400) zumindest vier Druckköpfe (212; 412; 701; 702; 703; 711; 712; 713; 721; 722; 723; 731; 732; 733) aufweist, die einem selben Beschichtungsmittelvorrat zugeordnet sind und die bezüglich der Querrichtung (A) jeweils paarweise betrachtet zumindest teilweise versetzt zueinander angeordnet sind.

13. Druckmaschine nach Anspruch 9 und/oder 10 und/oder 11 und/oder 12, **dadurch gekennzeichnet, dass** die Druckeinheit (200; 400) zumindest eine Doppelreihe von Druckköpfen (212; 412; 701; 702; 703; 711; 712; 713; 721; 722; 723; 731; 732; 733) aufweist, die zwei bezüglich der Querrichtung (A) zueinander versetzte Reihen von jeweils zumindest zwei Druckköpfen (212; 412; 701; 702; 703; 711; 712; 713; 721; 722; 723; 731; 732; 733) aufweisen.

14. Druckmaschine nach Anspruch 9 und/oder 10 und/oder 11 und/oder 12 und/oder 13, **dadurch gekennzeichnet, dass** jeder der zumindest zwei Einstellungssensoren (740; 741) auf einen Bedruckstoff (02) und/oder auf zumindest einen Übertragungskörper und/oder auf zumindest zwei insbesondere benachbarte Druckköpfe (212; 412; 701; 702; 703; 711; 712; 713; 721; 722; 723; 731; 732; 733) ausgerichtet und/oder ausrichtbar ist.

15. Druckmaschine nach Anspruch 9 und/oder 10 und/oder 11 und/oder 12 und/oder 13 und/oder 14, **dadurch gekennzeichnet, dass** zumindest zwei der zumindest zwei Einstellungssensoren (740; 741) unabhängig voneinander und/oder unabhängig von den Druckköpfen (212; 412; 701; 702; 703; 711; 712; 713; 721; 722; 723; 731; 732; 733) jeweils zumindest teilweise mit zumindest einer Komponente in der Querrichtung (A) bewegbar angeordnet sind.

## Claims

1. A method for aligning relative adjustments of print heads (212; 412; 701; 702; 703; 711; 712; 713; 721; 722; 723; 731; 732; 733) of at least one printing unit (200; 400) of a printing machine (01) to one another, wherein in at least one first partial detection process data about relative adjustments of at least two print heads (212; 412; 701; 702; 711; 721; 722; 731) of a first subset (708) of print heads (212; 412; 701; 702; 703; 711; 712; 713; 721; 722; 723; 731; 732; 733) to one another are detected and wherein in at least one second partial detection process data about relative adjustments of at least two print heads (212; 412; 703; 712; 713; 723; 732; 733) belonging to a second subset (709) of print heads (212; 412; 701; 702; 703; 711; 712; 713; 721; 722; 723; 731; 732; 733) and not belonging to the first subset (708) to one another are detected and wherein from each print head (212; 412; 701; 702; 703; 711; 712; 713; 721; 722; 723; 731; 732; 733) of the at least one first subset (708) proceeding in the transverse direction (A) oriented only in one direction print heads (212; 412; 701; 702; 703; 711; 712; 713; 721; 722; 723; 731; 732; 733) of the at least one second subset (709) are arranged and/or from each print head (212; 412; 701; 702; 703; 711; 712; 713; 721; 722; 723; 731; 732; 733) of the at least one second subset (709) proceeding in the transverse direction (A) oriented only in one direction print heads (212; 412; 701; 702; 703; 711; 712; 713; 721; 722; 723; 731; 732; 733) of the at least one first subset (708) are arranged and wherein in at least one overall detection process data about at least one relative adjustment of at least one first print head (212; 412; 701; 702; 711; 721; 722; 731) of the first subset (708) and at least one second print head (212; 412; 703; 712; 713; 723; 732; 733) of the second subset (709) to one another are detected and wherein at least the at least one first partial detection process and the at least one second partial detection process run simultaneously at least sometimes and wherein at each point in time of the course of the process either the at least one overall detection process hand proceeds on one side or the at least one first partial detection process and/or the at least one second partial detection process proceeds on the other side and wherein in at least one adjustment process the relative adjustments of at least two of the print heads (212; 412; 701; 702; 703; 711; 712; 713; 721; 722; 723; 731; 732; 733) of the at least one printing unit (200; 400) to one another are changed and wherein the data detected in the at least one first partial detection process and/or the data detected in the at least one second partial detection process and/or the data detected in the at least one overall detection process are detected by means of at least two adjustment sensors (740; 741) moveable with respect to the transverse direction (A), **characterized in that** at least two adjustment sensors (740; 741) at least sometimes are moved independently from each other at least in the transverse direction (A).

2. The method according to claim 1, **characterized in that** the relative adjustments are relative geometric positionings and/or actuation time points of the print heads (212; 412; 701; 702; 703; 711; 712; 713; 721; 722; 723; 731; 732; 733).

3. The method according to claim 1 and/or 2, **characterized in that** each print head at the most belongs to the at least one first subset (708) or the at least one second subset (709) and/or that the first subset (708) and the second subset (709) have no overlap.

4. The method according to claim 1 and/or 2 and/or 3, **characterized in that** the relative adjustments of the at least two print heads (212; 412; 701; 702; 703; 711; 712; 713; 721; 722; 723; 731; 732; 733) to each other are changed depending on at least the data detected in the at least one first partial detection process and/or the data detected in the at least one second partial detection process and/or the data detected in the overall detection process.

5. The method according to claim 1 and/or 2 and/or 3 and/or 4, **characterized in that** at least one adjustment sensor (740; 741) is moved between the at least one first partial detection process on the one hand and the at least one overall detection process on the other hand at least periodically at least in a transverse direction (A).

6. The method according to claim 1 and/or 2 and/or 3 and/or 4 and/or 5, **characterized in that** at least one print image and/or at least two print heads (212; 412; 701; 702; 703; 711; 712; 713; 721; 722; 723; 731; 732; 733) arranged on at least one printing sheet (02) and/or on at least one transfer body are detected by means of each of the at least two adjustment sensors (740; 741).

7. The method according to claim 1 and/or 2 and/or 3 and/or 4 and/or 5 and/or 6, **characterized in that** the at least one first subset (708) and the at least one second subset (709) respectively have at least one print head (212; 412; 701; 702; 703; 711; 712; 713; 721; 722; 723; 731; 732; 733), by means of which a common coating means is applicable and/or an application of the common coating means can be influenced.

8. The method according to claim 1, 2, 3, 4, 5, 6 or 7, **characterized in that** in at least one first partial adjustment process the relative adjustments of the at least two print heads (212; 412; 701; 702; 711; 721; 722; 731) of the at least one first subset (708) to each other are changed and/or that in at least one second partial adjustment process the relative adjustments of the at least two print heads (212; 412; 703; 712; 713; 723; 732; 733) of the at least one second subset (709) to each other are changed and/or that in at least one overall adjustment process the relative adjustment of the at least one first print head (212; 412; 701; 702; 711; 721; 722; 731) of the first subset (708) and of the at least one second print head (212; 412; 703; 712; 713; 723; 732; 733) of the second subset (709) to each other are changed.

9. A printing machine (01) with at least one printing unit (200; 400), wherein the at least one printing unit (200; 400) has at least four print heads (212; 412; 701; 702; 703; 711; 712; 713; 721; 722; 723; 731; 732; 733), of which at least three are arranged moveable relative to one another at least in an orthogonally oriented transverse direction (A) to a transport direction (B) provided by the at least one printing unit (200; 400) and wherein the at least three groups respectively contain at least two of the at least four print heads (212; 412; 701; 702; 703; 711; 712; 713; 721; 722; 723; 731; 732; 733), **characterized in that** the printing machine (02) has at least two adjustment sensors (740; 741), by means of which in total data about relative adjustments of the print heads (212; 412; 701; 702; 703; 711; 712; 713; 721; 722; 723; 731; 732; 733) of the respective group to each other for at least three groups of print heads (212; 412; 701; 702; 703; 711; 712; 713; 721; 722; 723; 731; 732; 733) can be detected and that the at least two adjustment sensors (740; 741) respectively are moveably arranged at least sometimes with at least one component in the transverse direction (A) and that at least one of the at least two adjustment sensors (740; 741) have a separate sensor drive, which is different from a sensor drive of another of the at least two adjustment sensors (740; 741).

10. The printing machine according to claim 9, **characterized in that** each print head (212; 412; 701; 702; 703; 711; 712; 713; 721; 722; 723; 731; 732; 733) moveable in the transverse direction (A) has its own positioning drive (752) and/or that each moveable adjustment sensor (740; 741) has its own sensor drive.

11. The printing machine according to claim 9 and/or 10, **characterized in that** the relative adjustments are relative geometric positionings and/or actuation time points of the print heads (212; 412; 701; 702; 703; 711; 712; 713; 721; 722; 723; 731; 732; 733).

12. The printing machine according to claim 9 and/or 10 and/or 11, **characterized in that** the printing unit (200; 400) has at least four print heads (212; 412; 701; 702; 703; 711; 712; 713; 721; 722; 723; 731; 732; 733) that are assigned to a same coating means supply and which are arranged at least partially offset to one another with respect to the transverse direction (A) in each case considered in pairs.

13. The printing machine according to claim 9 and/or 10 and/or 11 and/or 12, **characterized in that** the printing unit (200; 400) has a least one double row of print heads (212; 412; 701; 702; 703; 711; 712; 713; 721; 722; 723; 731; 732; 733) which have respectively two rows of at least two print heads (212; 412; 701; 702; 703; 711; 712; 713; 721; 722; 723; 731; 732; 733) offset to each other with respect to the transverse direction (A).

14. The printing machine according to claim 9 and/or 10 and/or 11 and/or 12 and/or 13, **characterized in that** each of the at least two adjustment sensors (740; 741) is aligned and/or can be aligned to at least one transfer body and/or to at least two in particular adjacent print heads (212; 412; 701; 702; 703; 711; 712; 713; 721; 722; 723; 731; 732; 733).

15. The printing machine according to claim 9 and/or 10 and/or 11 and/or 12 and/or 13 and/or 14, **characterized in that** at least two of the at least two adjustment sensors (740; 741) are moveably arranged independently from each other and or independently from the print heads (212; 412; 701; 702; 703; 711; 712; 713; 721; 722; 723; 731; 732; 733) respectively at least sometimes with at least one component in the transverse direction (A).

## Revendications

1. Procédé d'adaptation de réglages relatifs de têtes d'impression (212 ; 412 ; 701 ; 702 ; 703 ; 711 ; 712 ; 713 ; 721 ; 722 ; 723 ; 731 ; 732 ; 733) d'au moins une unité d'impression (200 ; 400) d'une machine à imprimer (01) les unes par rapport aux autres, dans lequel des données concernant des réglages relatifs d'au moins deux têtes d'impression (212 ; 412 ; 701 ; 702 ; 711 ; 721 ; 722 ; 731) d'un premier sous-ensemble (708) de têtes d'impression (212 ; 412 ; 701 ; 702 ; 703 ; 711 ; 712 ; 713 ; 721 ; 722 ; 723 ; 731 ; 732 ; 733) l'une par rapport à l'autre sont acquises au cours d'au moins un premier processus d'acquisition partielle, et dans lequel des données concernant des réglages relatifs d'au moins deux têtes d'impression (212 ; 412 ; 703 ; 712 ; 713 ; 723 ; 732 ; 733), ne faisant pas partie du premier sous-ensemble (708), d'un deuxième sous-ensemble (709) de têtes d'impression (212 ; 412 ; 701 ; 702 ; 703 ; 711 ; 712 ; 713 ; 721 ; 722 ; 723 ; 731 ; 732 ; 733) l'une par rapport à l'autre sont acquises au cours d'au moins un deuxième processus d'acquisition partielle, et dans lequel à partir de chaque tête d'impression (212 ; 412 ; 701 ; 702 ; 703 ; 711 ; 712 ; 713 ; 721 ; 722 ; 723 ; 731 ; 732 ; 733) de l'au moins un premier sous-ensemble (708), les têtes d'impression (212 ; 412 ; 701 ; 702 ; 703 ; 711 ; 712 ; 713 ; 721 ; 722 ; 723 ; 731 ; 732 ; 733) de l'au moins un deuxième sous-ensemble (709) sont agencées dans une seule direction par rapport à la direction transversale (A), et/ou à partir de chaque tête d'impression (212 ; 412 ; 701 ; 702 ; 703 ; 711 ; 712 ; 713 ; 721 ; 722 ; 723 ; 731 ; 732 ; 733) de l'au moins un deuxième sous-ensemble (709), les têtes d'impression (212 ; 412 ; 701 ; 702 ; 703 ; 711 ; 712 ; 713 ; 721 ; 722 ; 723 ; 731 ; 732 ; 733) de l'au moins un premier sous-ensemble (708) sont agencées dans une seule direction par rapport à la direction transversale (A), et dans lequel des données concernant au moins un réglage relatif d'au moins une première tête d'impression (212 ; 412 ; 701 ; 702 ; 711 ; 721 ; 722 ; 731) du premier sous-ensemble (708) et d'au moins une deuxième tête d'impression (212 ; 412 ; 703 ; 712 ; 713 ; 723 ; 732 ; 733) du deuxième sous-ensemble (709) l'une par rapport à l'autre sont acquises au cours d'au moins un processus d'acquisition totale, et dans lequel au moins l'au moins un premier processus d'acquisition partielle et l'au moins un deuxième processus d'acquisition partielle se déroulent au moins en partie en même temps, et dans lequel au plus soit l'au moins un processus d'acquisition totale d'une part soit l'au moins un premier processus d'acquisition partielle et/ou l'au moins un deuxième processus d'acquisition partielle d'autre part se déroulent à chaque instant du déroulement du procédé, et dans lequel les réglages relatifs d'au moins deux des têtes d'impression (212 ; 412 ; 701 ; 702 ; 703 ; 711 ; 712 ; 713 ; 721 ; 722 ; 723 ; 731 ; 732 ; 733) de l'au moins une unité d'impression (200 ; 400) l'une par rapport à l'autre sont modifiés au cours d'au moins un processus de réglage, et dans lequel les données acquises au cours de l'au moins un premier processus d'acquisition partielle et/ou les données acquises au cours de l'au moins un deuxième processus d'acquisition partielle et/ou les données acquises au cours de l'au moins un processus d'acquisition totale sont acquises au moyen d'au moins deux capteurs de réglage (740 ; 741) mobiles au moins par rapport à la direction transversale (A), **caractérisé en ce qu'**au moins deux capteurs de réglage (740 ; 741) sont déplacés au moins dans la direction transversale (A) indépendamment l'un de l'autre au moins par intermittence.

2. Procédé selon la revendication 1, **caractérisé en ce que** les réglages relatifs sont des positionnements géométriques relatifs et/ou des instants de commande des têtes d'impression (212 ; 412 ; 701 ; 702 ; 703 ; 711 ; 712 ; 713 ; 721 ; 722 ; 723 ; 731 ; 732 ; 733).

3. Procédé selon la revendication 1 et/ou 2, **caractérisé en ce que** chaque tête d'impression fait partie au plus de l'au moins premier sous-ensemble (708) ou de l'au moins un deuxième sous-ensemble (709) et/ou **en ce que** le premier sous-ensemble (708) et le deuxième sous-ensemble (709) ne présentent pas d'intersection.

4. Procédé selon la revendication 1 et/ou 2 et/ou 3, **caractérisé en ce que** les réglages relatifs des au moins deux têtes d'impression (212 ; 412 ; 701 ; 702 ; 703 ; 711 ; 712 ; 713 ; 721 ; 722 ; 723 ; 731 ; 732 ; 733) l'une par rapport à l'autre sont modifiés en fonction au moins des données acquises au cours de l'au moins un premier processus d'acquisition partielle et/ou des données acquises au cours de l'au moins un deuxième processus d'acquisition partielle et/ou des données acquises au cours du processus d'acquisition totale.

5. Procédé selon la revendication 1 et/ou 2 et/ou 3 et/ou 4, **caractérisé en ce qu'**au moins un capteur de réglage (740 ; 741) est déplacé au moins dans une direction transversale (A) au moins par intermittence entre l'au moins un premier processus d'acquisition partielle d'une part et l'au moins un processus d'acquisition totale d'autre part.

6. Procédé selon la revendication 1 et/ou 2 et/ou 3 et/ou 4 et/ou 5, **caractérisé en ce qu'**au moins une image d'impression située sur au moins un support d'impression (02) et/ou sur au moins un corps de transfert et/ou au moins deux têtes d'impression (212 ; 412 ; 701 ; 702 ; 703 ; 711 ; 712 ; 713 ; 721 ; 722 ; 723 ; 731 ; 732 ; 733) sont détectées au moyen de chacun des au moins deux capteurs de réglage (740 ; 741).

7. Procédé selon la revendication 1 et/ou 2 et/ou 3 et/ou 4 et/ou 5 et/ou 6, **caractérisé en ce que** l'au moins un premier sous-ensemble (708) et l'au moins un deuxième sous-ensemble (709) présentent chacun au moins une tête d'impression (212 ; 412 ; 701 ; 702 ; 703 ; 711 ; 712 ; 713 ; 721 ; 722 ; 723 ; 731 ; 732 ; 733) permettant d'appliquer un agent de revêtement commun et/ou d'intervenir sur une application de l'agent de revêtement commun.

8. Procédé selon la revendication 1, 2, 3, 4, 5, 6 ou 7, **caractérisé en ce que** les réglages relatifs des au moins deux têtes d'impression (212 ; 412 ; 701 ; 702 ; 711 ; 721 ; 722 ; 731) de l'au moins un premier sous-ensemble (708) l'une par rapport à l'autre sont modifiés au cours d'au moins un premier processus de réglage partiel et/ou **en ce que** les réglages relatifs des au moins deux têtes d'impression (212 ; 412 ; 703 ; 712 ; 713 ; 723 ; 732 ; 733) de l'au moins un deuxième sous-ensemble (709) l'une par rapport à l'autre sont modifiés au cours d'au moins un deuxième processus de réglage partiel et/ou **en ce que** les réglages relatifs de l'au moins une première tête d'impression (212 ; 412 ; 701 ; 702 ; 711 ; 721 ; 722 ; 731) du premier sous-ensemble (708) et de l'au moins une deuxième tête d'impression (212 ; 412 ; 703 ; 712 ; 713 ; 723 ; 732 ; 733) du deuxième sous-ensemble (709) l'une par rapport à l'autre sont modifiés au cours d'au moins un processus de réglage total.

9. Machine à imprimer (01) comprenant au moins une unité d'impression (200 ; 400), dans lequel l'au moins une unité d'impression (200 ; 400) présente au moins quatre têtes d'impression (212 ; 412 ; 701 ; 702 ; 703 ; 711 ; 712 ; 713 ; 721 ; 722 ; 723 ; 731 ; 732 ; 733), parmi lesquelles au moins trois sont agencées de manière à pouvoir se déplacer les unes par rapport aux autres au moins dans une direction transversale (A) orientée perpendiculairement à une direction de transport (B) destinée à un transport de support d'impression (02) à travers l'au moins une unité d'impression (200 ; 400), et dans lequel les au moins trois groupes contiennent chacun au moins deux des au moins quatre têtes d'impression (212 ; 412 ; 701 ; 702 ; 703 ; 711 ; 712 ; 713 ; 721 ; 722 ; 723 ; 731 ; 732 ; 733), **caractérisée en ce que** la machine à imprimer (02) présente au moins deux capteurs de réglage (740 ; 741) permettant d'acquérir au total pour au moins trois groupes de têtes d'impression (212 ; 412 ; 701 ; 702 ; 703 ; 711 ; 712 ; 713 ; 721 ; 722 ; 723 ; 731 ; 732 ; 733) des données concernant des réglages relatifs des têtes d'impression (212 ; 412 ; 701 ; 702 ; 703 ; 711 ; 712 ; 713 ; 721 ; 722 ; 723 ; 731 ; 732 ; 733) du groupe respectif les unes par rapport aux autres, et **en ce que** les au moins deux capteurs de réglage (740 ; 741) sont agencés de manière à pouvoir se déplacer respectivement au moins en partie avec au moins une composante dans la direction transversale (A) et **en ce qu'**au moins un des au moins deux capteurs de réglage (740 ; 741) présente un entraînement de capteur propre, qui est différent d'un entraînement de capteur d'un autre des au moins deux capteurs de réglage (740 ; 741).

10. Machine à imprimer selon la revendication 9, **caractérisée en ce que** chaque tête d'impression (212 ; 412 ; 701 ; 702 ; 703 ; 711 ; 712 ; 713 ; 721 ; 722 ; 723 ; 731 ; 732 ; 733) mobile dans la direction transversale (A) présente un entraînement de positionnement (752) propre et/ou **en ce que** chaque capteur de réglage (740 ; 741) mobile présente un entraînement de capteur propre.

11. Machine à imprimer selon la revendication 9 et/ou 10, **caractérisée en ce que** les réglages relatifs sont des positionnements géométriques relatifs et/ou des instants de commande des têtes d'impression (212 ; 412 ; 701 ; 702 ; 703 ; 711 ; 712 ; 713 ; 721 ; 722 ; 723 ; 731 ; 732 ; 733).

12. Machine à imprimer selon la revendication 9 et/ou 10 et/ou 11, **caractérisée en ce que** l'unité d'impression (200 ; 400) présente au moins quatre têtes d'impression (212 ; 412 ; 701 ; 702 ; 703 ; 711 ; 712 ; 713 ; 721 ; 722 ; 723 ; 731 ; 732 ; 733), qui sont associées à une même réserve d'agent de revêtement et qui sont agencées en étant décalées au moins en partie les unes des autres respectivement par paires vu par rapport à la direction transversale (A).

13. Machine à imprimer selon la revendication 9 et/ou 10 et/ou 11 et/ou 12, **caractérisée en ce que** l'unité d'impression (200 ; 400) présente au moins une double rangée de têtes d'impression (212 ; 412 ; 701 ; 702 ; 703 ; 711 ; 712 ; 713 ; 721 ; 722 ; 723 ; 731 ; 732 ; 733), qui présentent deux rangées, décalées l'une de l'autre par rapport à la direction transversale (A), de respectivement au moins deux têtes d'impression (212 ; 412 ; 701 ; 702 ; 703 ; 711 ; 712 ; 713 ; 721 ; 722 ; 723 ; 731 ; 732 ; 733).

14. Machine à imprimer selon la revendication 9 et/ou 10 et/ou 11 et/ou 12 et/ou 13, **caractérisée en ce que** chacun des au moins deux capteurs de réglage (740 ; 741) est orienté et/ou peut être orienté sur un support d'impression (02) et/ou sur au moins un corps de transfert et/ou sur au moins deux têtes d'impression (212 ; 412 ; 701 ; 702 ; 703 ; 711 ; 712 ; 713 ; 721 ; 722 ; 723 ; 731 ; 732 ; 733) en particulier voisines.

15. Machine à imprimer selon la revendication 9 et/ou 10 et/ou 11 et/ou 12 et/ou 13 et/ou 14, **caractérisée en ce qu'**au moins deux des au moins deux capteurs de réglage (740 ; 741) sont agencés de manière à pouvoir se déplacer indépendamment l'un de l'autre et/ou indépendamment des têtes d'impression (212 ; 412 ; 701 ; 702 ; 703 ; 711 ; 712 ; 713 ; 721 ; 722 ; 723 ; 731 ; 732 ; 733) respectivement au moins en partie avec au moins une composante dans la direction transversale (A).
